# FASCICULE DE BREVET EUROPEEN

(11) **EP 4 417 532 B1**
(45) Date de publication et mention de la délivrance du brevet: **14.01.2026**
(21) Numéro de dépôt: 24156301.4
(22) Date de dépôt: 07.02.2024
(51) Int. Cl.: B65D 5/22, B65D 5/68

(54) **PLATEAU COMPRENANT UNE BASE EN CARTON POUR LA PRÉSENTATION D'ALIMENTS, FLANC DE PLATEAU, PROCÉDÉ DE FABRICATION D'UN PLATEAU**
SCHALE MIT KARTONBASIS ZUR PRÄSENTATION VON LEBENSMITTELN, SCHALENSEITE, VERFAHREN ZUR HERSTELLUNG EINER SCHALE
TRAY COMPRISING A CARDBOARD BASE FOR DISPLAYING FOOD, TRAY SIDE, METHOD FOR MANUFACTURING A TRAY

(30) Priorité: 17.02.2023 BE 202305122
(43) Date de publication de la demande: 21.08.2024
(73) Titulaire: Sabert Corporation Europe, 1400 Nivelles (BE)
(72) Inventeur: GERKENS, Vincent, 1420 Braine-l'Alleud (BE)
(74) Mandataire: Calysta NV

(56) Documents cités:
- EP-A1- 4 071 067
- WO-A1-2014/009684
- FR-A1- 2 656 591
- US-A- 5 699 959

## Description

La présente invention se rapporte à un plateau comprenant une base en carton agencé pour être engagée dans un couvercle.

Par les termes plateau, on entend au sens de la présente invention un plateau, une barquette, un récipient, un ravier, destiné à contenir un produit typiquement agro-alimentaire, ces termes étant utilisés ici de manière interchangeable.

La présente invention se rapporte également à un ensemble plateau et couvercle, au flanc de plateau ainsi qu'au procédé de fabrication.

Des emballages de présentation de salades ou plats cuisinés dont le couvercle est typiquement formé de plastique transparent existent. Ils présentent l'avantage de montrer au consommateur le plat qu'il peut acheter dans les comptoirs. Souvent, ces raviers ou plateaux sont en matière plastique, noire ou transparente et s'engagent alors dans un couvercle également en matière plastique, comme par exemple en PP ou en PET transparent.

Toutefois, la tendance dans le secteur agro-alimentaire est de réduire la quantité de matière plastique et de la remplacer par du carton ou des matériaux à base de cellulose, par exemple de fibres de type papier, canne à sucre afin de diminuer la consommation de produits jetables en plastique.

Par les termes « carton », par conséquent, au sens de la présente invention, on entend une matière formée de base cellulosique ou lignocellulosique, comme du carton par exemple, mais également du carton Stora Enso CKB 250 gramme.

Les raviers ou plateaux qui existaient présentaient de nombreux avantages, et vu qu'il s'agissait d'un produit mature, ces derniers étaient remarquablement bien pensés pour satisfaire tant le consommateur dans son utilisation que le traiteur ou l'industriel qui le remplit. Ces barquettes en matière plastique sont par exemple facilement empilables, tant à vide que pleines, recouvertes de leur couvercle, elles sont résistantes pour ne pas écraser le produit alimentaire. De plus, le couvercle est typiquement clipsé de manière à protéger suffisamment le contenu de la barquette, mais aussi de manière à pouvoir être ouvert facilement par le consommateur.

Il existe plusieurs tentatives pour remplacer ces barquettes en matière plastique par des barquettes en carton, mais les produits actuellement développés manquent encore de maturité. En effet, ils sont souvent complexes à fabriquer, à monter, ou alors, ils sont peu superposables plein ou peu empilable vide. Dans d'autres cas, ce sont les couvercles qui ne tiennent pas suffisamment car la résistance du carton et du plastique est différente, ou alors, les couvercles tiennent trop bien et la barquette est très difficile à ouvrir car pour que les couvercles tiennent, les emboitements sont important, mais la faible résistance des parois en carton fait que l'ouverture est compliquée sans renverser le contenu de la barquette hors de son contenant ou à cause du manque de prise réalisable dans la barquette en carton.

Le document EP4071067 divulgue un emballage, en particulier pour des produits alimentaires, qui comprend une barquette en carton et un couvercle posé sur la barquette lorsque l'emballage est fermé, des picots du couvercle s'engageant dans des ouvertures qui sont formées dans des sections de paroi d'au moins deux parois latérales opposées de la barquette.

Le document FR2656591 concerne une boîte modulaire et empilable pour usages divers, comportant un fond polygonal et des parois latérales qui s'étendent vers le haut à partir dudit fond, confectionnée par repliage des pans d'un flan approprié découpé dans une feuille de base en matériau plan, de préférence du carton, caractérisée en ce que les parois latérales de la boîte sont inclinées vers l'intérieur de ladite boîte et sont formées chacune par deux pans juxtaposés dudit flan, d'une part un pan interne formant un angle aigu avec le fond et un pan externe accolé audit pan interne et relié à celui-ci par une arête de pliage formant le bord supérieur de ladite paroi inclinée.

Le document WO2014009684 divulgue un contenant pour produit alimentaire, comprenant un corps/plateau de contenant et un couvercle. Le corps/plateau de contenant et le couvercle sont maintenus ensemble par des protubérances sur le couvercle qui s'engagent dans des ouvertures et des volets prévus sur le corps/plateau de contenant.

Le document US5699959 divulgue un contenant et un couvercle à emboîtement dans lequel le contenant a une paroi latérale périphérique comprenant un bord périphérique supérieur ayant au moins deux zones d'emboîtement opposées. Des ouvertures sont formées dans les zones d'emboîtement de la paroi latérale. Des rabats repliés sont reliés à la partie supérieure du bord périphérique. Les rabats ont une partie de paroi supérieure couvrant les ouvertures et une partie de paroi inférieure attachée à la paroi latérale. La partie supérieure de la paroi est espacée de la paroi latérale pour former un espace creux derrière les ouvertures. Le couvercle comporte un élément supérieur et un rebord périphérique avec des saillies formées pour s'insérer dans les ouvertures de la paroi latérale du conteneur et verrouiller le couvercle sur le conteneur.La présente invention a pour but de pallier les inconvénients de l'état de la technique en procurant un plateau qui apporte la même simplicité d'utilisation qu'une barquette en matière plastique, mais dont la base est en carton. Plus particulièrement la présente invention procure un plateau comportant une base en carton qui est aisément empilable à vide et superposable une fois plein et muni de son couvercle, simple à fermer, restant fermé lors des étapes de réassort dans les rayons, suffisamment résistant mais aussi simple à ouvrir pour le consommateur du contenu du plateau.

Pour résoudre ce problème, il est prévu suivant l'invention un plateau selon la revendication 1 comprenant une base en carton agencé pour engager ur couvercle, ladite base comprenant une paroi basale munie d'au moins trois parois qui s'étendent de la paroi basale majoritairement vers le haut, au moins une première paroi et une deuxième paroi des trois parois étant formées d'une première épaisseur de carton et d'une deuxième épaisseur de carton, ladite première épaisseur de carton faisant face à l'intérieur du plateau et ladite deuxième épaisseur de carton faisant face à l'extérieur dudit plateau, ladite deuxième épaisseur de ladite première paroi et de ladite deuxième paroi comportant au moins respectivement un premier orifice traversant longitudinal et un deuxième orifice traversant longitudinal, ledit premier orifice traversant longitudinal de la première paroi étant délimité par le carton de la deuxième épaisseur de la première paroi formant au moins un bord supérieur et un bord inférieur entre lesquels se trouve le premier orifice, ledit bord supérieur étant positionné à une distance H1 mesurée à partir d'un plan horizontal passant par une partie rectiligne d'une arête supérieure de ladite première paroi et le long de la hauteur de ladite première paroi, et ledit deuxième orifice traversant longitudinal de la deuxième épaisseur de la deuxième paroi étant délimité par le carton de la deuxième paroi formant au moins un bord supérieur et un bord inférieur entre lesquels se trouve le deuxième orifice, ledit bord supérieur étant positionné à une distance H2 mesurée à partir d'un plan horizontal passant par une partie rectiligne d'une arête supérieure de ladite deuxième paroi et le long de la hauteur de ladite deuxième paroi, ladite deuxième épaisseur de ladite première paroi présentant une première saillie sensiblement plane, positionnée au-dessus dudit premier orifice, ayant une hauteur h1, mesurée entre ledit bord supérieur et une ligne de pli formant majoritairement ladite arête supérieure de ladite première paroi, mesurée le long de la hauteur de ladite saillie, ladite hauteur h1 étant supérieure à ladite hauteur H1, ladite première saillie formant un angle avec ladite première paroi inférieur ou égal à 90° et supérieur à 30° agencé pour retenir un premier embossage présent sur une face interne d'une première paroi latérale s'étendant vers le bas d'une paroi de couverture d'un couvercle, ladite deuxième épaisseur de ladite deuxième paroi présentant une deuxième saillie sensiblement plane, positionnée au-dessus dudit deuxième orifice traversant longitudinal, ayant une hauteur h2, mesurée entre ledit bord supérieur et une ligne de pli formant majoritairement ladite arête supérieure de ladite deuxième paroi, mesurée le long de la hauteur de ladite saillie, ladite hauteur h2 étant supérieure à ladite hauteur H2, ladite deuxième saillie formant un angle avec ladite deuxième paroi inférieur ou égal à 90° et supérieur à 30° agencé pour retenir un deuxième embossage présent sur une face interne d'une deuxième paroi latérale s'étendant vers le bas d'une paroi de couverture d'un couvercle.

Comme on peut le constater le plateau selon la présente invention présente une première et une deuxième saillies sensiblement planes formées durant le pliage des parois latérales grâce à une déviation de la ligne de pliage rainurée, mi-chair ou perforée, sous lesquelles saillies se trouvent respectivement un premier et un deuxième orifices formés dans la deuxième épaisseur de chacune des première et deuxième parois. Ces deux saillies, sur deux parois différentes, conjointement aux deux orifices permettent chacune d'engager un embossage prévu dans un couvercle et de le retenir fermement. Le plateau ainsi formé est par ailleurs empilable à vide, les saillies permettant d'empêcher que les plateaux ne s'enfoncent l'un dans l'autre lorsqu'ils sont empilés et facilite en outre leur séparation pour leur remplissage. De plus, le plateau ne comporte aucun obstacle à l'intérieur ou à l'extérieur qui entraverait sa séparation lorsqu'ils sont empilés. Le fait que les parois latérales présentent une double épaisseur permet par ailleurs de renforcer le plateau, ce qui permet l'empilement lorsqu'il est plein, mais aussi facilite l'ouverture car les parois latérales ne s'affaissent pas sous la pression du consommateur qui souhaite prendre son repas. Par la présence de cette double épaisseur, où, sous les saillies, un orifice est réalisé dans une seule épaisseur, la prise du couvercle est renforcée, et les aliments restent isolés de l'environnement extérieur du plateau, puisque l'autre épaisseur maintient le produit isolé de l'environnement extérieur et donc de contamination potentielle.

Au sens de la présente invention, la déviation de la ligne de pliage peut comprendre une succession de segments rectilignes ou une courbe. De manière similaire, l'orifice peut être sous forme oblongue, ovale, rectangulaire, hexagonale, en demi-lune ou encore sous forme comportant une ou plusieurs arrête(s) arrondie(s) et/ou une ou plusieurs arrête(s) rectiligne(s).

Au sens de la présente invention, par les termes « paroi basale munie d'au moins trois parois qui s'étendent de la paroi basale majoritairement vers le haut », on entend que lesdites au moins trois parois s'étendent transversalement par rapport à la paroi basale vers le haut, soit de manière perpendiculaire, soit de manière légèrement évasée pour faciliter l'empilage de plusieurs plateaux vides les uns dans les autres.

De préférence, lesdites au moins trois parois s'étendent transversalement par rapport à la paroi basale vers le haut de manière légèrement évasée. Dans ce cas, l'angle formé entre la première saillie et la première paroi ou l'angle formé entre la deuxième saillie et la deuxième paroi peut même aller jusqu'à 90° sans entraver l'encliquetage du couvercle. En effet, la paroi supérieure de la première et de la deuxième saillies sensiblement planes formées durant le pliage des parois latérales sont ainsi orientées vers le bas et permettent le guidage d'embossages du couvercle jusqu'à atteindre une position de fermeture selon laquelle le couvercle présente les embossages engagés sous les saillies qui le retiennent, dans les orifices. L'orientation vers le bas de la paroi supérieure de la première et de la deuxième saillie sensiblement plane permet le glissement des embossages le long de la paroi lorsque l'utilisateur exerce une pression sur le couvercle pour l'engager avec le plateau.

Avantageusement, ladite paroi basale munie d'au moins trois parois est une paroi basale munie de 3, 4, 6, 8, 10 ou 12 parois.

Comme on peut le constater, le plateau selon la présente invention peut être de forme triangulaire, rectangulaire ou carrée, sous forme d'hexagone, d'octogone, de décagone, de dodécagone,...

De préférence, selon la présente invention, le plateau est de forme rectangulaire ou carrée, ladite paroi basale étant ainsi munie de 4 parois et ladite première paroi et ladite deuxième paroi se font face ainsi que la troisième et la quatrième.

Dans une forme de réalisation avantageuse de la présente invention, ladite deuxième épaisseur de ladite première paroi présente un troisième orifice traversant longitudinal délimité par le carton de la deuxième épaisseur de la première paroi formant au moins un bord supérieur et un bord inférieur entre lesquels se trouve le troisième orifice, ledit bord supérieur étant positionné à une distance H3 mesurée à partir d'un plan horizontal passant par une partie rectiligne d'une arête supérieure de ladite première paroi et le long de la hauteur de ladite première paroi, ladite deuxième épaisseur de ladite première paroi présentant une troisième saillie sensiblement plane, positionnée au-dessus dudit troisième orifice, ayant une hauteur h3, mesurée entre ledit bord supérieur et une ligne de pli formant majoritairement ladite arête supérieure de ladite première paroi, mesurée le long de la hauteur de ladite troisième saillie, ladite hauteur h3 étant supérieure à ladite hauteur H3 ladite troisième saillie formant un angle avec ladite première paroi inférieur ou égal à 90° et supérieur à 30°.

Ainsi, le plateau selon la présente invention comporte deux saillies ainsi que deux orifices sur une des parois latérales afin de renforcer le maintien du couvercle, ce qui est particulièrement avantageux pour des plateaux relativement allongés.

Dans encore une autre forme de réalisation préférentielle selon la présente invention, ladite deuxième épaisseur de ladite deuxième paroi présente un quatrième orifice traversant longitudinal délimité par le carton de la deuxième épaisseur de la deuxième paroi formant au moins un bord supérieur et un bord inférieur entre lesquels se trouve le quatrième orifice, ledit bord supérieur étant positionné à une distance H4 mesurée à partir d'un plan horizontal passant par une partie rectiligne d'une arête supérieure de ladite première paroi et le long de la hauteur de ladite première paroi, ladite deuxième épaisseur de ladite deuxième paroi présentant une quatrième saillie sensiblement plane, positionnée au-dessus dudit quatrième orifice traversant longitudinal, ayant une hauteur h4, mesurée entre ledit bord supérieur et une ligne de pli formant majoritairement ladite arête supérieure de ladite deuxième paroi, mesurée le long de la hauteur de ladite quatrième saillie, ladite hauteur h4 étant supérieure à ladite hauteur H4, ladite quatrième saillie formant un angle avec ladite deuxième paroi inférieur ou égal à 90° et supérieur à 30°.

Ainsi, le plateau selon la présente invention comporte deux saillies ainsi que deux orifices sur deux des parois latérales, de préférence sur des parois latérales opposées afin de renforcer le maintien du couvercle, ce qui est particulièrement avantageux pour des plateaux relativement allongés.

De préférence, selon la présente invention, ladite première paroi et ladite deuxième paroi, présentent respectivement une première et une deuxième longueur, et où ledit premier orifice traversant longitudinal de la première paroi présente une première longueur et ledit deuxième orifice traversant longitudinal de la deuxième paroi présente une deuxième longueur, ledit plateau étant caractérisé en ce que la proportion entre la première longueur de ladite première paroi à la première longueur dudit premier orifice traversant longitudinal présent sur la première paroi est comprise entre 5 et 30, de préférence entre 7 et 25, de préférence entre 8 et 15, de préférence entre 9 et 12, plus particulièrement entre 9,8 et 10,8 et en ce que la proportion entre la deuxième longueur de ladite deuxième paroi à la deuxième longueur dudit deuxième orifice longitudinal présent sur la deuxième paroi est comprise entre 5 et 30, de préférence entre 7 et 25, de préférence entre 8 et 15, de préférence entre 9 et 12, plus particulièrement entre 9,8 et 10,8.

Dans une forme particulière de la présente invention, ladite première paroi et ladite deuxième paroi, présentent respectivement une première et une deuxième longueur, et où ledit troisième orifice traversant longitudinal de la première paroi présente une troisième longueur et ledit quatrième orifice traversant longitudinal de la deuxième paroi présente une quatrième longueur, ledit plateau étant caractérisé en ce que la proportion entre la première longueur de ladite première paroi à la troisième longueur dudit troisième orifice traversant longitudinal présent sur la première paroi est comprise entre 5 et 30, de préférence entre 7 et 25, de préférence entre 8 et 15, de préférence entre 9 et 12, plus particulièrement entre 9,8 et 10,8 et en ce que la proportion entre la deuxième longueur de ladite deuxième paroi à la quatrième longueur dudit quatrième orifice longitudinal présent sur la deuxième paroi est comprise entre 5 et 30, de préférence entre 7 et 25, de préférence entre 8 et 15, de préférence entre 9 et 12, plus particulièrement entre 9,8 et 10,8.

Dans une forme de réalisation avantageuse selon la présente invention, l'arête supérieure de ladite première paroi présente au moins une première déviation intérieure formant le bord supérieur de ladite première saillie.

Dans encore une forme de réalisation avantageuse selon la présente invention, l'arête supérieure de ladite deuxième paroi présente au moins une deuxième déviation intérieure formant le bord supérieur de ladite deuxième saillie.

Dans encore une forme de réalisation avantageuse selon la présente invention, l'arête supérieure de ladite première paroi présente au moins une troisième déviation intérieure formant le bord supérieur de ladite troisième saillie.

Dans encore une forme de réalisation avantageuse selon la présente invention, l'arête supérieure de ladite deuxième paroi présente au moins une quatrième déviation intérieure formant le bord supérieur de ladite quatrième saillie.

Par les terme « déviation intérieure » au sens de la présente invention, on entend que la ligne de pliage est déviée vers l'intérieur du plateau.

D'autres formes de réalisation du plateau selon la présente invention sont indiquées dans les revendications annexées.

La présente invention se rapporte également à un ensemble selon la revendication 6 formé par un plateau selon l'invention, comportant en outre un couvercle formé d'une paroi de couverture de laquelle s'étendent vers le bas au moins trois parois latérales, dont la première et la deuxième paroi latérale, ladite première paroi latérale et ladite deuxième paroi latérale présentant chacune une face interne munie respectivement d'un premier et d'un deuxième embossages formant saillie vers l'intérieur dudit couvercle agencés pour s'emboiter respectivement sous la première saillie de la première paroi du plateau et sous la deuxième saillie de la deuxième paroi du plateau.

Plus particulièrement, le couvercle est formé d'une paroi de couverture de laquelle s'étendent vers le bas quatre parois latérales, se faisant face deux à deux. De préférence, le premier et le deuxième embossage sont présent sur la première paroi latérale et la deuxième paroi latérale faisant face à la première paroi latérale.

Dans une forme de réalisation particulière de l'ensemble selon la présente invention, les saillies créent une paroi de guidage pour le couvercle, facilitant le glissement desdits embossages le long de la paroi supérieure sensiblement plane des saillies, leurs emboitements sous les saillies correspondantes et la retenue des embossages dans les orifices sous les saillies.

Dans une forme de réalisation particulière de l'ensemble selon la présente invention, les première et deuxième parois latérales présentent un épaulement, de telle manière que la paroi de couverture présente une section inférieure à la section de la partie basale du plateau. Le couvercle présente ainsi une section transversale s'agrandissant vers le bas, et l'épaulement crée un rebord qui est agencé pour reposer sur les arêtes des parois latérales du plateau, ce qui permet de reposer sur une zone du plateau qui est résistante à l'affaissement. Les embossages sur les premières et deuxièmes parois latérales du couvercle, au-delà du rebord formé par l'épaulement en partant de la paroi de couverture, sont alors réalisés dans la partie du couvercle qui entoure les parois latérales du plateau, de manière à coopérer avec les saillies présentes sur l'extérieur des premières et deuxièmes parois du plateau et à être placé dans les premier et deuxième orifices qui s'y trouvent.

Plus particulièrement, selon la présente invention, ledit premier embossage présente une profondeur P1 comprise entre 0,8 et 5 mm, de préférence entre 1 et 3 mm, de préférence 2mm.et dans lequel ledit deuxième embossage présente une profondeur P2 comprise entre 0,8 et 5 mm, de préférence entre 1 et 3 mm, de préférence 2mm.

Lorsque le plateau comporte une première et une troisième saillie sur la première paroi et une deuxième et une quatrième saillie sur la deuxième paroi, ainsi qu'un premier et un troisième orifice sur la première paroi et un deuxième et un quatrième orifice sur la deuxième paroi, le couvercle comporte un premier et un troisième embossage sur la première paroi et un deuxième et un quatrième embossage sur la deuxième paroi.

Dans ce cas, avantageusement, ledit troisième embossage présente une profondeur P3 comprise entre 0,8 et 5 mm, de préférence entre 1 et 3 mm, de préférence 2mm et le quatrième embossage présente une profondeur P4 comprise entre 0,8 et 5 mm, de préférence entre 1 et 3 mm, de préférence 2mm.

D'autres formes de réalisation de l'ensemble selon la présente invention sont indiquées dans les revendications annexées.

La présente invention se rapporte également à un flanc de plateau selon la revendication 7 en carton présentant une section basale munie d'au moins trois côtés, dont au moins un premier et un deuxième côté, une première section de première paroi adjacente à la section basale, le long dudit premier côté, une deuxième section de première paroi adjacente à la première section de première paroi, une première ligne de pli comportant au moins une partie rectiligne, agencée pour former une arête supérieure de ladite première paroi dudit plateau, ladite deuxième section de ladite première paroi présentant un premier évidement longitudinal de longueur L1, agencé pour former un premier orifice de la première paroi, ladite première ligne de pli présentant en outre une première déviation dans ladite première section de première paroi, dont la longueur est supérieure à la longueur L1, et une première section de deuxième paroi adjacente à la section basale, le long dudit deuxième côté, une deuxième section de deuxième paroi adjacente à la première section de deuxième paroi, une deuxième ligne de pli comportant au moins une partie rectiligne, agencée pour former une arête supérieure de ladite deuxième paroi dudit plateau, ladite deuxième section de ladite deuxième paroi présentant un deuxième évidement longitudinal de longueur L2, agencé pour former un deuxième orifice de la deuxième paroi, ladite deuxième ligne de pli présentant en outre une deuxième déviation dans ladite première section de deuxième paroi, dont la longueur est supérieure à la longueur L2, lesdits côtés de ladite section basale étant des lignes de pli formés par rainurage et/ou picotage et/ou découpe mi-chair du carton.

Dans une forme de réalisation préférentielle selon la présente invention, le flanc de plateau en carton comprend en outre une première section de troisième paroi adjacente à la section basale, le long d'un troisième côté, une deuxième section de troisième paroi adjacente à la première section de troisième paroi, une troisième ligne de pli entre la première et la deuxième section de troisième paroi, agencée pour former une arête supérieure d'une troisième paroi dudit plateau, ladite deuxième section de troisième paroi présentant une arête à l'opposé de la troisième ligne de pli et une première et une deuxième arêtes transversales se faisant face, le flanc comprenant en outre une première section de patte s'étendant de ladite première arête transversale et une deuxième section de patte s'étendant de ladite deuxième arête transversale de la deuxième section de la troisième paroi, ladite première section de patte présentant une arête liée et une arête libre, ladite arête liée étant reliée à ladite première arête transversale de la deuxième section de la troisième paroi et formant une ligne de pli, formée par rainurage et/ou picotage et/ou découpe mi-chair, ladite première section de patte présentant en outre une troisième arête et une quatrième arête, ladite troisième arête et ladite quatrième arête étant espacée d'une distance D1 le long de l'arête liée et d'une distance D2 le long de l'arête libre, la distance D1 étant supérieure à la distance D2, ladite première section de patte étant agencée pour être introduire entre la première section et la deuxième section de la première paroi, ladite deuxième section de patte présentant une arête liée et une arête libre, ladite arête liée étant reliée à ladite deuxième arête transversale de la deuxième section de la troisième paroi et formant une ligne de pli, formée par rainurage et/ou picotage et/ou découpe mi-chair, ladite deuxième section de patte présentant en outre une troisième arête et une quatrième arête, ladite troisième arête et ladite quatrième arête étant espacée d'une distance D3 le long de l'arête liée et d'une distance D4 le long de l'arête libre, la distance D3 étant supérieure à la distance D4, ladite deuxième section de patte étant agencée pour être introduire entre la première section et la deuxième section de la deuxième paroi.

Plus particulièrement, le flanc de plateau en carton selon la présente invention comprend une section basale qui comporte 4 côtés, lesdits premier et deuxième côtés étant opposés l'un à l'autre et comportant un quatrième côté opposé au troisième côté, ledit flanc comprenant en outre une première section de quatrième paroi adjacente à la section basale, le long d'un quatrième côté, une deuxième section de quatrième paroi adjacente à la première section de quatrième paroi, une quatrième ligne de pli entre la première et la deuxième section de quatrième paroi, agencée pour former une arête supérieure d'une quatrième paroi dudit plateau, ladite deuxième section de quatrième paroi présentant une arête à l'opposé de la quatrième ligne de pli et une première et une deuxième arêtes transversales se faisant face, le flanc comprenant en outre une troisième section de patte s'étendant de ladite première arête transversale et une quatrième section de patte s'étendant de ladite deuxième arête transversale de la deuxième section de la quatrième paroi, ladite troisième section de patte présentant une arête liée et une arête libre, ladite arête liée étant reliée à ladite première arête transversale de la deuxième section de la quatrième paroi et formant une ligne de pli, formée par rainurage et/ou picotage et/ou découpe mi-chair, ladite troisième section de patte présentant en outre une troisième arête et une quatrième arête, ladite troisième arête et ladite quatrième arête étant espacée d'une distance D5 le long de l'arête liée et d'une distance D6 le long de l'arête libre, la distance D5 étant supérieure à la distance D6, ladite troisième section de patte étant agencée pour être introduire entre la première section et la deuxième section de la première paroi, ladite quatrième section de patte présentant une arête liée et une arête libre, ladite arête liée étant reliée à ladite deuxième arête transversale de la deuxième section de la quatrième paroi et formant une ligne de pli, formée par rainurage et/ou picotage et/ou découpe mi-chair, ladite quatrième section de patte présentant en outre une troisième arête et une quatrième arête, ladite troisième arête et ladite quatrième arête étant espacée d'une distance D7 le long de l'arête liée et d'une distance D8 le long de l'arête libre, la distance D7 étant supérieure à la distance D8, ladite quatrième section de patte étant agencée pour être introduire entre la première section et la deuxième section de la deuxième paroi.

Dans une variante avantageuse, la section basal du flanc selon la présente invention comporte 4 côtés, lesdits premier et deuxième côtés étant opposés l'un à l'autre et comportant un quatrième côté opposé à un troisième côté, le flanc comprenant une première section de troisième paroi adjacente à la section basale, le long d'un troisième côté, une deuxième section de troisième paroi adjacente à la première section de troisième paroi, une troisième ligne de pli entre la première et la deuxième section de troisième paroi, agencée pour former une arête supérieure d'une troisième paroi dudit plateau, ladite deuxième section de troisième paroi présentant une arête à l'opposé de la troisième ligne de pli et une première et une deuxième arête transversales se faisant face, ledit flanc comprenant en outre une première section de quatrième paroi adjacente à la section basale, le long d'un quatrième côté, une deuxième section de quatrième paroi adjacente à la première section de quatrième paroi, une quatrième ligne de pli entre la première et la deuxième section de quatrième paroi, agencée pour former une arête supérieure d'une quatrième paroi dudit plateau, ladite deuxième section de quatrième paroi présentant une arête à l'opposé de la quatrième ligne de pli et une première et une deuxième arêtes transversales se faisant face, le flanc comprenant en outre une première section de moyen de solidarisation, comme par exemple une première section de soufflet, entre la première section de la première paroi et la première section de la quatrième paroi, une deuxième section de moyen de solidarisation, comme par exemple une deuxième section de soufflet, entre la première section de la première paroi et la première section de la troisième paroi, une troisième section de moyen de solidarisation, comme par exemple une troisième section de soufflet, entre la première section de la deuxième paroi et la première section de la quatrième paroi, et une quatrième section de moyen de solidarisation, comme par exemple une quatrième section de soufflet, entre la première section de la deuxième paroi et la première section de la troisième paroi.

Dans une variante avantageuse de la présente invention, ladite première déviation présente un premier segment s'étendant de la première ligne de pli vers la section basale, un deuxième segment sensiblement parallèle à la première ligne de pli et un troisième segment s'étendant du deuxième segment et rejoignant la première ligne de pli.

Dans une autre variante avantageuse de la présente invention, ladite deuxième déviation présente un premier segment s'étendant de la deuxième ligne de pli vers la section basale, un deuxième segment sensiblement parallèle à la deuxième ligne de pli et un troisième segment s'étendant du deuxième segment et rejoignant la deuxième ligne de pli.

Dans encore une autre variante avantageuse de la présente invention, ladite troisième déviation présente un premier segment s'étendant de la première ligne de pli vers la section basale, un deuxième segment sensiblement parallèle à la première ligne de pli et un troisième segment s'étendant du deuxième segment et rejoignant la première ligne de pli.

Dans encore une autre variante avantageuse de la présente invention, ladite quatrième déviation présente un premier segment s'étendant de la deuxième ligne de pli vers la section basale, un deuxième segment sensiblement parallèle à la deuxième ligne de pli et un troisième segment s'étendant du deuxième segment et rejoignant la deuxième ligne de pli.

Plus particulièrement, dans le flanc selon la présente invention, ladite première ligne de pli présente une ligne directrice passant par la partie rectiligne de la première ligne de pli et dans lequel ledit premier évidement présente un point le plus proche de ladite ligne directrice, la distance entre le point le plus proche et ladite ligne directrice, mesurée transversalement le long de ladite deuxième section de première paroi est H1 alors que la distance entre le même point le plus proche de la ligne directrice dudit premier évidement et le point le plus éloigné de la déviation est h1 et est supérieure à H1.

De manière préférentielle, dans le flanc selon la présente invention, ladite deuxième ligne de pli présente une ligne directrice passant par la partie rectiligne de la deuxième ligne de pli et dans lequel ledit deuxième évidement présente un point le plus proche de ladite ligne directrice, la distance entre le point le plus proche et ladite ligne directrice, mesurée transversalement le long de ladite deuxième section de deuxième paroi est H2 alors que la distance entre le même point le plus proche de la ligne directrice dudit deuxième évidement et le point le plus éloigné de la déviation est h2 et est supérieure à H2.

Avantageusement, ladite deuxième section de ladite première paroi présentant un troisième évidement longitudinal de longueur L3, agencé pour former un troisième orifice de la première paroi, ladite première ligne de pli présentant en outre une troisième déviation dans ladite première section de première paroi, dont la longueur est supérieure à la longueur L3.

De manière également avantageuse, ladite deuxième section de ladite deuxième paroi présentant un quatrième évidement longitudinal de longueur L4, agencé pour former un quatrième orifice de la deuxième paroi, ladite deuxième ligne de pli présentant en outre une quatrième déviation dans ladite première section de deuxième paroi, dont la longueur est supérieure à la longueur L4.

D'autres formes de réalisation du flanc de plateau selon la présente invention sont indiquées dans les revendications annexées.

La présente invention se rapporte également à un procédé de fabrication d'un plateau en carton selon la revendication 15, comprenant les étapes de :
- découpe d'un flanc selon l'invention
- réalisation de lignes de pliage de la section basale par rainurage et/ou picotage et/ou découpe mi-chair le long desdits au moins trois côtés, de préférence le long desdits au moins 4 côtés,
- réalisation desdites première, deuxième, troisième lignes de pliage, de préférence, réalisation desdites première, deuxième, troisième et quatrième lignes de pliage, par rainurage et/ou picotage et/ou découpe mi-chair,
- encollage au verso de la première section et/ou de la deuxième section de chacune des première, deuxième et troisième parois, de préférence encollage au verso de la première section et/ou de la deuxième section de chacune des première, deuxième, troisième et quatrième parois,
- pliage de la première section sur la deuxième section de chacune des première, deuxième et troisième parois, de préférence pliage de la première section sur la deuxième section de chacune des première, deuxième, troisième et quatrième parois,
- mise en barquetteuse afin de redresser lesdites première, deuxième et troisième parois, de préférence de chacune des premières, deuxième, troisième et quatrième parois vers le haut,
- assemblage de la troisième paroi aux première et deuxième parois, de préférence de la troisième paroi aux première et deuxième parois et de la quatrième paroi aux première et deuxième parois,
par rabattage de la première section de patte de la troisième paroi, et de préférence également de la quatrième paroi, de manière à mettre en contact la première section de patte avec la première ou la deuxième section de la première paroi et rabattage de la deuxième section de patte de la troisième paroi, et de préférence également de la quatrième paroi, de manière à mettre en contact la deuxième section de patte avec la première ou la deuxième section de la deuxième paroi, ou par pliage et éventuellement collage, lorsque une quatrième paroi est présente, dudit premier, deuxième, troisième et quatrième moyens de solidarisation. ,

Préférentiellement, au sens de la présente invention, la mise en contact de la première section de patte de la troisième paroi, de préférence également de la quatrième paroi avec la première ou la deuxième section de la première paroi est une insertion de la première section de patte de la troisième paroi, de préférence également de la quatrième paroi entre la première et la deuxième section de la première paroi.

Préférentiellement, au sens de la présente invention, la mise en contact de la deuxième section de patte de la troisième paroi, de préférence également de la quatrième paroi avec la première ou la deuxième section de la première paroi est une insertion de la deuxième section de patte de la troisième paroi, de préférence également de la quatrième paroi entre la première et la deuxième section de la première paroi. La première et la deuxième section de patte de la troisième paroi, de préférence également de la quatrième paroi est ainsi rendue solidaire de la première paroi, car la première et deuxième section de patte sont introduites dans un espace entre la première et deuxième sections de première paroi, soit par emboitement, soit par collage au moyen de la colle introduite au moment de l'encollage au verso de la première section et/ou de la deuxième section de chacune des première, deuxième, soit par introduction de colle additionnelle durant une étape d'encollage additionnelle.

Alternativement, les parois du plateau sont solidarisées par pliage et éventuellement collage, lorsqu'une quatrième paroi est présente, dudit premier, deuxième, troisième et quatrième moyens de solidarisation.

Ainsi la première section de moyen de solidarisation, comme par exemple la première section de soufflet, est pliée et éventuellement collée à la face intérieure ou à la face extérieure de la première paroi ou de la quatrième paroi, la deuxième section de moyen de solidarisation, comme par exemple la deuxième section de soufflet, est pliée et éventuellement collée à la face intérieure ou à la face extérieure de la première paroi ou de la troisième paroi, la troisième section de moyen de solidarisation, comme par exemple la troisième section de soufflet, est pliée et éventuellement collée à la face intérieure ou à la face extérieure de la deuxième paroi ou de la quatrième paroi, et la quatrième section de moyen de solidarisation, comme par exemple la quatrième section de soufflet, est pliée et éventuellement collée à la face intérieure ou à la face extérieure de la deuxième paroi ou de la troisième paroi.

Un autre exemple de section de moyen de solidarisation pourrait être une section de patte qui s'étendrait non pas des deuxièmes sections de première, deuxième, troisième et éventuellement de quatrième parois, mais des premières sections de première, deuxième, troisième et éventuellement de quatrième parois, par exemple lorsque les première et deuxième sections de première, deuxième, troisième et éventuellement de quatrième parois ne sont pas de même hauteur et ne se recouvrent que partiellement.

D'autres formes de réalisation du procédé suivant l'invention sont indiquées dans les revendications annexées.

D'autres caractéristiques, détails et avantages de l'invention ressortiront de la description donnée ci-après, à titre non limitatif et en faisant référence aux dessins et aux exemples.

Dans les dessins, la figure 1 est une vue en perspective du plateau en carton selon la présente invention.
La figure 2 est une vue d'en haut du couvercle de l'ensemble selon la présente invention.
La figure 3 est une vue latérale du couvercle de l'ensemble selon la présente invention.
La figure 4 est une vue en coupe selon la ligne A-A présentée à la figure 3 du couvercle de l'ensemble selon la présente invention.
La figure 5 est une vue en perspective du couvercle selon la présente invention.
La figure 6 est une vue d'en haut du flanc de plateau selon la présente invention.
La figure 7 est une vue agrandie d'une partie de la figure 6.
La figure 8 est une vue en coupe selon une ligne de coupe transversale de la première paroi, prise au milieu de la première saillie 12.

Sur les figures, les éléments identiques ou analogues portent les mêmes références.

Comme on peut le voir à la figure 1, le plateau selon la présente invention comprend comprenant une base en carton 1 agencé pour engager un couvercle (non illustré). La base 1 comprend une paroi basale 2 munie de quatre parois 3a, 3b, 3c, 3d qui s'étendent de la paroi basale 2 majoritairement vers le haut.

Dans la forme de réalisation illustrée à la figure 1, toutes les parois 3a, 3b, 3c, 3d sont formées d'une première épaisseur 4 de carton et d'une deuxième épaisseur 5 de carton. Toutefois, il n'est seulement requis qu'au mois la première paroi et la deuxième paroi soient formées d'une première épaisseur de carton et d'une deuxième épaisseur de carton.

La première épaisseur 4 de carton fait face à l'intérieur du plateau et ladite deuxième épaisseur 5 de carton faisant face à l'extérieur dudit plateau. La deuxième épaisseur 5 de ladite première paroi 3a et de ladite deuxième paroi 3b comportent au moins respectivement un premier orifice traversant longitudinal 6 et un deuxième orifice traversant longitudinal (non visible). Le premier orifice traversant longitudinal 6 de la première paroi 3a est délimité par le carton de la deuxième épaisseur 5 de la première paroi 3a formant au moins un bord supérieur 7 et un bord inférieur 8 entre lesquels se trouve le premier orifice 6. Ledit bord supérieur 7 est positionné à une distance H1 mesurée à partir d'un plan horizontal P passant par une partie rectiligne d'une arête supérieure 9 de ladite première paroi 3a et le long de la hauteur 10 de ladite première paroi 3a.

Le deuxième orifice traversant longitudinal de la deuxième épaisseur 5 de la deuxième paroi 3b est délimité par le carton de la deuxième paroi 3b formant au moins un bord supérieur et un bord inférieur entre lesquels se trouve le deuxième orifice. Le bord supérieur (non illustré) est positionné à une distance H2 mesurée à partir d'un plan horizontal passant par une partie rectiligne d'une arête supérieure de ladite deuxième paroi 3b et le long de la hauteur 11 de ladite deuxième paroi 3b. La deuxième épaisseur 5 de ladite première paroi 3a présentant une première saillie 12 sensiblement plane, positionnée au-dessus dudit premier orifice 6, ayant une hauteur h1, mesurée entre ledit bord supérieur 7 et une ligne de pli 13 formant majoritairement ladite arête supérieure 9 de ladite première paroi 3a, mesurée le long de la hauteur de ladite saillie 12.

La hauteur h1 est supérieure à ladite hauteur H1. La première saillie 12 formant un angle a (voir figure 8) avec ladite première paroi 3a inférieur ou égal à 90° et supérieur à 30° est agencée pour retenir un premier embossage 15 (voir figure 2, 3, 4 et 5) présent sur une face interne d'une première paroi latérale 16a s'étendant vers le bas d'une paroi de couverture 17 d'un couvercle 18.

La deuxième épaisseur 5 de ladite deuxième paroi 3b présentant une deuxième saillie (non visible) sensiblement plane qui est positionnée au-dessus dudit deuxième orifice (non visible) traversant longitudinal, ayant une hauteur h2, mesurée entre ledit bord supérieur et une ligne de pli formant majoritairement ladite arête supérieure de ladite deuxième paroi, mesurée le long de la hauteur de ladite saillie. La hauteur h2 est supérieure à ladite hauteur H2, ladite deuxième saillie formant un angle avec ladite deuxième paroi, inférieur à 90° et supérieur à 30° agencé pour retenir un deuxième embossage 15 présent sur une face interne d'une deuxième paroi latérale 16b s'étendant vers le bas d'une paroi de couverture 17 d'un couvercle 18.

De préférence, selon la présente invention, ladite première paroi 3a et ladite deuxième paroi 3b, présentent respectivement une première et une deuxième longueur L, et où ledit premier orifice traversant longitudinal 6 de la première paroi 3a présente une première longueur l et ledit deuxième orifice traversant longitudinal de la deuxième paroi 3b présente une deuxième longueur l, ledit plateau étant caractérisé en ce que la proportion entre la première longueur L de ladite première paroi 3a à la première longueur l dudit premier orifice traversant longitudinal 6 présent sur la première paroi 3a est comprise entre 9 et 11, de préférence entre 9,5 et 10,5, plus particulièrement entre 9,8 et 10,2 et en ce que la proportion entre la deuxième longueur L de ladite deuxième paroi 3b à la deuxième longueur l dudit deuxième orifice longitudinal présent sur la deuxième paroi 3b est comprise entre 9 et 11, de préférence entre 9,5 et 10,5, plus particulièrement entre 9,8 et 10,2.

Selon la présente invention, l'arête supérieure 9 de ladite première paroi 3a présente au moins une première déviation 19 intérieure formant le bord supérieur de ladite première saillie 12.

Comme on peut le voir aux figures 2, 3, 4 et 5, le couvercle 18 est formé d'une paroi de couverture 17 de laquelle s'étendent vers le bas quatre parois latérales 16a, 16b, 16c, 16d, se faisant face deux à deux, ladite première paroi latérale 16a et ladite deuxième paroi latérale 16b présentant chacune une face interne munie respectivement d'un premier et d'un deuxième embossages 15 formant saillie vers l'intérieur dudit couvercle 18 agencés pour s'emboiter respectivement sous la première saillie 12 de la première paroi 3a du plateau et sous la deuxième saillie de la deuxième paroi du plateau.

Au moins les première 16a et deuxième parois latérales 16b présentent un épaulement 14 d'une largeur x, de telle manière que la paroi de couverture 17 présente une section inférieure à la section de la paroi basale 2 du plateau. Le couvercle 18 présente ainsi une section transversale s'agrandissant vers le bas, et l'épaulement 14 crée un rebord qui est agencé pour reposer sur les arêtes 9 des parois latérales du plateau, ce qui permet de reposer sur une zone du plateau qui est résistante à l'affaissement. Les embossages 15 sur les premières et deuxièmes parois latérales du couvercle 16a, 16b, au-delà du rebord formé par l'épaulement 14 en partant de la paroi de couverture 17, sont alors réalisés dans la partie du couvercle qui entoure les parois latérales du plateau.

Plus particulièrement, selon la présente invention, ledit premier embossage présente une profondeur P1 comprise entre 0,8 et 5 mm, de préférence entre 1 et 3 mm, de préférence 2mm et dans lequel ledit deuxième embossage présente une profondeur P2 comprise entre 0,8 et 5 mm, de préférence entre 1 et 3 mm, de préférence 2mm.

La figure 6 représente le flanc 20 de plateau 21 en carton présentant une section basale 22 munie d'au moins un premier 24 et un deuxième côté 23, une première section 25 de première paroi 3a adjacente à la section basale 22, le long dudit premier côté 24, une deuxième section 26 de première paroi 3a adjacente à la première section 25 de première paroi 3a, une première ligne de pli 27 comportant au moins une partie rectiligne 28, agencée pour former une arête supérieure 9 de ladite première paroi 3a dudit plateau 21.

La deuxième section 26 de ladite première paroi 3a présentant un premier évidement 29 longitudinal de longueur L1, agencé pour former le premier orifice 6 de la première paroi 3a, ladite première ligne de pli 27 présentant en outre une première déviation 30 dans ladite première section 25 de première paroi 3a, dont la longueur T1 est supérieure à la longueur L1, et une première section 31 de deuxième paroi 3b adjacente à la section basale 22, le long dudit deuxième côté 23, une deuxième section 32 de deuxième paroi 3b adjacente à la première section 31 de deuxième paroi 3b, une deuxième ligne de pli 33 comportant au moins une partie rectiligne 34, agencée pour former une arête supérieure 35 de ladite deuxième paroi 3b dudit plateau 21.

La deuxième section 32 de ladite deuxième paroi 3b présentant un deuxième évidement longitudinal 36 de longueur L2, agencé pour former un deuxième orifice de la deuxième paroi 3b, ladite deuxième ligne de pli 33 présentant en outre une deuxième déviation 37 dans ladite première section 31 de deuxième paroi 3b, dont la longueur T2 est supérieure à la longueur L2, lesdits côtés 23, 24 de ladite section basale 22 étant des lignes de pli formés par rainurage et/ou picotage et/ou découpe mi-chair du carton.

Le flanc 20 de plateau 21 en carton comprend en outre une première section 38 de troisième paroi 3c adjacente à la section basale 22, le long d'un troisième côté 40, une deuxième section 39 de troisième paroi 3c adjacente à la première section 38 de troisième paroi 3c, une troisième ligne de pli 41 entre la première 38 et la deuxième 39 section de troisième paroi 3c, agencée pour former une arête supérieure d'une troisième paroi 3c dudit plateau 21.

La deuxième section 39 de troisième paroi 3c présente une arête 42 à l'opposé de la troisième ligne de pli 41 et une première 43 et une deuxième arêtes transversales 44 se faisant face. Le flanc comprend en outre une première section de patte 45 s'étendant de ladite première arête transversale 43 et une deuxième section de patte 46 s'étendant de ladite deuxième arête transversale 44 de la deuxième section 39 de la troisième paroi 3c.

La première section de patte 45 présentant une arête liée 47 et une arête libre 48, ladite arête liée 47 étant reliée à ladite première arête transversale 43 de la deuxième section 39 de la troisième paroi 3c et formant une ligne de pli, formée par rainurage et/ou picotage et/ou découpe mi-chair.

La première section de patte 45 présentant en outre une troisième arête 49 et une quatrième arête 50, ladite troisième arête 49 et ladite quatrième arête 50 étant espacée d'une distance D1 le long de l'arête liée et d'une distance D2 le long de l'arête libre, la distance D1 étant supérieure à la distance D2, ladite première section de patte 45 étant agencée pour être introduire entre la première section 25 et la deuxième section 26 de la première paroi 3a.

La deuxième section de patte 46 présentant une arête liée 51 et une arête libre 52, ladite arête liée 51 étant reliée à ladite deuxième arête transversale 44 de la deuxième section 39 de la troisième paroi 3c et formant une ligne de pli, formée par rainurage et/ou picotage et/ou découpe mi-chair.

La deuxième section de patte 46 présentant en outre une troisième arête 53 et une quatrième arête 54, ladite troisième arête 53 et ladite quatrième arête 54 étant espacée d'une distance D3 le long de l'arête liée 51 et d'une distance D4 le long de l'arête libre 52, la distance D3 étant supérieure à la distance D4, ladite deuxième section de patte 46 étant agencée pour être introduire entre la première section 31 et la deuxième section 32 de la deuxième paroi 3b.

Le flanc 21 de plateau en carton selon la présente invention comprend en outre une première section 55 de quatrième paroi 3d adjacente à la section basale 22, le long d'un quatrième côté 61, une deuxième section 56 de quatrième paroi 3d adjacente à la première section 55 de quatrième paroi 3d, une quatrième ligne de pli 57 entre la première 55 et la deuxième section 56 de quatrième paroi 3d, agencée pour former une arête supérieure d'une quatrième paroi 3d dudit plateau 21.

La deuxième section 56 de quatrième paroi 3d présente une arête 58 à l'opposé de la quatrième ligne de pli 57 et une première 73 et une deuxième arêtes 62 transversales se faisant face. Le flanc comprend en outre une troisième section de patte 60 s'étendant de ladite première arête transversale 73 et une quatrième section de patte 59 s'étendant de ladite deuxième arête transversale 62 de la deuxième section 56 de la quatrième paroi 3d.

La troisième section de patte 60 présente une arête liée 63 et une arête libre 64, ladite arête liée 63 étant reliée à ladite première arête 73 transversale de la deuxième section 56 de la quatrième paroi 3d et formant une ligne de pli, formée par rainurage et/ou picotage et/ou découpe mi-chair.

La troisième section de patte 60 présentant en outre une troisième arête 65 et une quatrième arête 66, ladite troisième arête 65 et ladite quatrième arête 66 étant espacée d'une distance D5 le long de l'arête liée et d'une distance D6 le long de l'arête libre, la distance D5 étant supérieure à la distance D6, ladite troisième section de patte 60 étant agencée pour être introduire entre la première section 25 et la deuxième section 26 de la première paroi 3a.

La quatrième section de patte 59 présente une arête liée 67 et une arête libre 68, ladite arête liée 67 étant reliée à ladite deuxième arête transversale 62 de la deuxième section 56 de la quatrième paroi 3d et formant une ligne de pli, formée par rainurage et/ou picotage et/ou découpe mi-chair.

La quatrième section de patte 59 présentant en outre une troisième arête 69 et une quatrième arête 70, ladite troisième arête 69 et ladite quatrième arête 70 étant espacée d'une distance D7 le long de l'arête liée 67 et d'une distance D8 le long de l'arête libre 68, la distance D7 étant supérieure à la distance D8.

La quatrième section de patte 59 étant agencée pour être introduire entre la première section 31 et la deuxième section 32 de la deuxième paroi 3b.

La première déviation 30 présente un premier segment A s'étendant de la première ligne de pli 27 de la section basale 22, un deuxième segment B sensiblement parallèle à la première ligne de pli 27 et un troisième segment C s'étendant du deuxième segment B et rejoignant la première ligne de pli 27.

La deuxième déviation 37 présente un premier segment A s'étendant de la deuxième ligne de pli 33 vers la section basale 22, un deuxième segment B sensiblement parallèle à la deuxième ligne de pli 33 et un troisième segment C s'étendant du deuxième segment B et rejoignant la deuxième ligne de pli 33.

La troisième déviation 72 présente un premier segment A s'étendant de la première ligne de pli 27 vers la section basale 22, un deuxième segment B sensiblement parallèle à la première ligne de pli 27 et un troisième segment C s'étendant du deuxième segment B et rejoignant la première ligne de pli 27.

La quatrième déviation 71 présente un premier segment A s'étendant de la deuxième ligne de pli 33 vers la section basale 22, un deuxième segment B, sensiblement parallèle à la deuxième ligne de pli 33 et un troisième segment C s'étendant du deuxième segment B et rejoignant la deuxième ligne de pli 33.

Comme on peut le voir à la figure 7, dans le flanc illustré, ladite première ligne de pli 28 présente une ligne directrice E passant par la partie rectiligne 28 de la première ligne de pli 27 et dans lequel ledit premier évidement 29 présente un point le plus proche de ladite ligne directrice E, la distance entre le point le plus proche et ladite ligne directrice E, mesurée transversalement le long de ladite deuxième section 26 de première paroi 3a est H1 alors que la distance entre le même point le plus proche de la ligne directrice dudit premier évidement 29 et le point le plus éloigné de la déviation est h1 et est supérieure à H1.

Il est bien entendu que la présente invention n'est en aucune façon limitée aux formes de réalisations décrites ci-dessus et que bien des modifications peuvent y être apportées sans sortir du cadre des revendications annexées.

Par exemple, il est envisagé au sens de la présente invention, dans une forme de réalisation particulière, que toutes les parois s'étendant de la paroi basale comportent au moins un orifice traversant longitudinal.

Dans une forme de réalisation particulière, ladite première épaisseur de carton et ladite deuxième épaisseur de carton d'une paroi ont une longueur sensiblement identique.

Dans une forme de réalisation particulière, ladite première épaisseur de carton et ladite deuxième épaisseur de carton d'une paroi ont des longueurs différentes, par exemple la longueur de la première épaisseur est plus grande que la longueur de la deuxième épaisseur, par exemple d'un facteur 1,2, d'un facteur 1,5, d'un facteur 2 ou d'un facteur 3.

La réalisation d'une ligne de pliage peut être effectuée par une étape de rainurage et/ou de picotage et/ou de découpe mi-chair.

Dans une forme de réalisation particulière, la ou les parois ne comportant pas d'orifice traversant longitudinal présente(nt) une seule épaisseur de carton. Dans ce mode de réalisation, les sections de pattes peuvent se trouver sur les parois comportant un ou plusieurs orifices traversants longitudinal ou sur la section de paroi ne comportant pas d'orifice traversant longitudinal.

Dans une forme de réalisation particulière, les parois sont solidarisées entre elles grâce à l'utilisation de soufflets. Les parties non-évidées du flanc présente à l'intersection des parois sont pliées et collées sur une des parois adjacentes.

## Revendications

1. Plateau (21) comprenant une base en carton (1) agencé pour engager un couvercle (18), ladite base comprenant une paroi basale (2) munie d'au moins trois parois qui s'étendent de la paroi basale (2) majoritairement vers le haut, au moins une première paroi (3a) et une deuxième paroi (3b) des trois parois étant formées d'une deuxième épaisseur (5) de carton, ladite deuxième épaisseur (5) de carton faisant face à l'extérieur dudit plateau, ladite deuxième épaisseur (5) de ladite première paroi (3a) et de ladite deuxième paroi (3b) comportant au moins respectivement un premier orifice traversant longitudinal (6) et un deuxième orifice traversant longitudinal, ledit premier orifice traversant longitudinal (6) de la première paroi (3a) étant délimité par le carton de la deuxième épaisseur (5) de la première paroi (3a) formant au moins un bord supérieur (7) et un bord inférieur (8) entre lesquels se trouve le premier orifice (6), ledit bord supérieur (7) étant positionné à une distance H1 mesurée à partir d'un plan horizontal passant par une partie rectiligne d'une arête supérieure (9) de ladite première paroi (3a) et le long de la hauteur (10) de ladite première paroi (3a), et ledit deuxième orifice traversant longitudinal de la deuxième épaisseur (5) de la deuxième paroi (3b) étant délimité par le carton de la deuxième paroi (3b) formant au moins un bord supérieur et un bord inférieur entre lesquels se trouve le deuxième orifice, ledit bord supérieur étant positionné à une distance H2 mesurée à partir d'un plan horizontal passant par une partie rectiligne d'une arête supérieure (35) de ladite deuxième paroi (3b) et le long de la hauteur de ladite deuxième paroi, **caractérisé en ce que** la première paroi et la deuxième paroi des trois parois étant formées d'une première épaisseur (4) de carton et ladite première épaisseur (4) de carton faisant face à l'intérieur du plateau, et ladite deuxième épaisseur (5) de ladite première paroi (3a) présentant une première saillie (12) sensiblement plane, positionnée au-dessus dudit premier orifice (6), ayant une hauteur h1, mesurée entre ledit bord supérieur (7) et une ligne de pli (13) formant majoritairement ladite arête supérieure (9) de ladite première paroi (3a), mesurée le long de la hauteur de ladite saillie (12), ladite hauteur h1 étant supérieure à ladite hauteur H1, ladite première saillie formant un angle avec ladite première paroi (3a) inférieur ou égal à 90° et supérieur à 30° agencé pour retenir un premier embossage (15) présent sur une face interne d'une première paroi latérale (16a) s'étendant vers le bas d'une paroi de couverture (17) d'un couvercle (18), ladite deuxième épaisseur (5) de ladite deuxième paroi (3b) présentant une deuxième saillie sensiblement plane, positionnée au-dessus dudit deuxième orifice traversant longitudinal, ayant une hauteur h2, mesurée entre ledit bord supérieur et une ligne de pli formant majoritairement ladite arête supérieure (35) de ladite deuxième paroi (3b), mesurée le long de la hauteur de ladite saillie, ladite hauteur h2 étant supérieure à ladite hauteur H2, ladite deuxième saillie formant un angle avec ladite deuxième paroi inférieur ou égal à 90° et supérieur à 30° agencé pour retenir un deuxième embossage (15) présent sur une face interne d'une deuxième paroi latérale (16b) s'étendant vers le bas d'une paroi de couverture (17) d'un couvercle (18).

2. Plateau (21) selon la revendication 1, dans lequel ladite paroi basale (2) munie d'au moins trois parois est une paroi basale (2) munie de 3, 4, 6, 8, 10 ou 12 parois, de préférence munie de 4 parois et où ladite première paroi (3a) et ladite deuxième paroi (3b) se font face.

3. Plateau (21) selon la revendication 2, dans lequel ladite deuxième épaisseur (5) de ladite première paroi (3a) présente un troisième orifice traversant longitudinal délimité par le carton de la deuxième épaisseur (5) de la première paroi (3a) formant au moins un bord supérieur et un bord inférieur entre lesquels se trouve le troisième orifice, ledit bord supérieur étant positionné à une distance H3 mesurée à partir d'un plan horizontal passant par une partie rectiligne d'une arête supérieure (9) de ladite première paroi (3a) et le long de la hauteur (10) de ladite première paroi (3a), ladite deuxième épaisseur (5) de ladite première paroi (3a) présentant une troisième saillie sensiblement plane, positionnée au-dessus dudit troisième orifice, ayant une hauteur h3, mesurée entre ledit bord supérieur et une ligne de pli (13) formant majoritairement ladite arête supérieure (9) de ladite première paroi (3a), mesurée le long de la hauteur de ladite troisième saillie, ladite hauteur h3 étant supérieure à ladite hauteur H3 ladite troisième saillie formant un angle avec ladite première paroi (3a) inférieur ou égal à 90° et supérieur à 30°, et éventuellement un quatrième orifice traversant longitudinal délimité par le carton de la deuxième épaisseur (5) de la deuxième paroi (3b) formant au moins un bord supérieur et un bord inférieur entre lesquels se trouve le quatrième orifice, ledit bord supérieur étant positionné à une distance H4 mesurée à partir d'un plan horizontal passant par une partie rectiligne d'une arête supérieure (35) de ladite deuxième paroi (3b) et le long de la hauteur de ladite deuxième paroi (3b), ladite deuxième épaisseur (5) de ladite deuxième paroi (3b) présentant une quatrième saillie sensiblement plane, positionnée au-dessus dudit quatrième orifice traversant longitudinal, ayant une hauteur h4, mesurée entre ledit bord supérieur et une ligne de pli formant majoritairement ladite arête supérieure (35) de ladite deuxième paroi (3b), mesurée le long de la hauteur de ladite quatrième saillie, ladite hauteur h4 étant supérieure à ladite hauteur H4, ladite quatrième saillie formant un angle avec ladite deuxième paroi (3b) inférieur ou égal à 90° et supérieur à 30°.

4. Plateau (21) selon l'une quelconque des revendications précédentes dans lequel ladite première paroi (3a) et ladite deuxième paroi (3b), présentent respectivement une première et une deuxième longueur L, et où ledit premier orifice traversant longitudinal (6) de la première paroi (3a) présente une première longueur l et ledit deuxième orifice traversant longitudinal de la deuxième paroi (3b) présente une deuxième longueur l, ledit plateau étant **caractérisé en ce que** la proportion entre la première longueur L de ladite première paroi (3a) à la première longueur l dudit premier orifice traversant longitudinal (6) présent sur la première paroi (3a) est comprise entre 5 et 30 et **en ce que** la proportion entre la deuxième longueur L de ladite deuxième paroi (3b) à la deuxième longueur l dudit deuxième orifice longitudinal présent sur la deuxième paroi (3b) est comprise entre 5 et 30.

5. Plateau (21) selon l'une quelconque des revendications précédentes, dans lequel l'arête supérieure (9) de ladite première paroi (3a) présente au moins une première déviation (19) intérieure formant le bord supérieur de ladite première saillie (12) et/ou l'arête supérieure (35) de ladite deuxième paroi (3b) présente au moins une deuxième déviation intérieure formant le bord supérieur de ladite deuxième saillie.

6. Ensemble formé par un plateau (21) selon l'une quelconque des revendications précédentes, comportant en outre un couvercle (18) formé d'une paroi de couverture (17) de laquelle s'étendent vers le bas au moins trois parois latérales, dont la première (16a) et la deuxième paroi latérale (16b), ladite première paroi latérale (16a) et ladite deuxième paroi latérale (16b) présentant chacune une face interne munie respectivement d'un premier et d'un deuxième embossages (15) formant saillie vers l'intérieur dudit couvercle (18) agencés pour s'emboiter respectivement sous la première saillie (12) de la première paroi (3a) du plateau (21) et sous la deuxième saillie de la deuxième paroi (3b) du plateau (21), de préférence ledit premier embossage (15) présente une profondeur P1 comprise entre 0,8 et 5 mm, de préférence entre 1 et 3 mm, de préférence 2mm et dans lequel ledit deuxième embossage (15) présente une profondeur P2 comprise entre 0,8 et 5 mm, de préférence entre 1 et 3 mm, de préférence 2mm.

7. Flanc (20) de plateau (21) en carton présentant une section basale (22) munie d'au moins trois côtés, dont au moins un premier (24) et un deuxième côté (23), une première section (25) de première paroi (3a) adjacente à la section basale (22), le long dudit premier côté, une deuxième section (26) de première paroi (3a) adjacente à la première section de première paroi (3a), une première ligne de pli (27) comportant au moins une partie rectiligne (28), agencée pour former une arête supérieure (9) de ladite première paroi (3a) dudit plateau (21), **caractérisé en ce que** ladite deuxième section (26) de ladite première paroi (3a) présentant un premier évidement (29) longitudinal de longueur L1, agencé pour former un premier orifice de la première paroi (3a), ladite première ligne de pli (27) présentant en outre une première déviation (30) dans ladite première section (25) de première paroi (3a), dont la longueur est supérieure à la longueur L1, et une première section (31) de deuxième paroi (3b) adjacente à la section basale (22), le long dudit deuxième côté (23), une deuxième section (32) de deuxième paroi (3b) adjacente à la première section (31) de deuxième paroi (3b), une deuxième ligne de pli (33) comportant au moins une partie rectiligne (34), agencée pour former une arête supérieure (35) de ladite deuxième paroi (3b) dudit plateau (21), ladite deuxième section (32) de ladite deuxième paroi (3b) présentant un deuxième évidement longitudinal (36) de longueur L2, agencé pour former un deuxième orifice de la deuxième paroi (3b), ladite deuxième ligne de pli (33) présentant en outre une deuxième déviation (37) dans ladite première section (31) de deuxième paroi (3b), dont la longueur est supérieure à la longueur L2, lesdits côtés (23, 24) de ladite section basale (22) étant des lignes de pli formés par rainurage et/ou picotage et/ou découpe mi-chair du carton.

8. Flanc (20) de plateau (21) en carton selon la revendication 7 comprenant en outre une première section (38) de troisième paroi (3c) adjacente à la section basale (22), le long d'un troisième côté (40), une deuxième section (39) de troisième paroi (3c) adjacente à la première section (38) de troisième paroi (3c), une troisième ligne de pli (41) entre la première (38) et la deuxième section (39) de troisième paroi (3c), agencée pour former une arête supérieure d'une troisième paroi (3c) dudit plateau (21), ladite deuxième section (39) de troisième paroi (3c) présentant une arête (42) à l'opposé de la troisième ligne de pli (41) et une première (43) et une deuxième arête (44) transversales se faisant face, le flanc (20) comprenant en outre une première section de patte (45) s'étendant de ladite première arête transversale (43) et une deuxième section de patte (46) s'étendant de ladite deuxième arête transversale (44) de la deuxième section (39) de la troisième paroi (3c), ladite première section de patte (45) présentant une arête liée (47) et une arête libre (48), ladite arête liée (47) étant reliée à ladite première arête transversale (43) de la deuxième section (39) de la troisième paroi (3c) et formant une ligne de pli, formée par rainurage et/ou picotage et/ou découpe mi-chair, ladite première section de patte (45) présentant en outre une troisième arête (49) et une quatrième arête (50), ladite troisième arête (49) et ladite quatrième arête (50) étant espacée d'une distance D1 le long de l'arête liée (47) et d'une distance D2 le long de l'arête libre (48), la distance D1 étant supérieure à la distance D2, ladite première section de patte (45) étant agencée pour être introduire entre la première section (25) et la deuxième section (26) de la première paroi (3a), ladite deuxième section de patte (46) présentant une arête liée (51) et une arête libre (52), ladite arête liée (51)étant reliée à ladite deuxième arête transversale (44) de la deuxième section (39) de la troisième paroi (3c) et formant une ligne de pli, formée par rainurage et/ou picotage et/ou découpe mi-chair, ladite deuxième section de patte (46) présentant en outre une troisième arête (53) et une quatrième arête (54), ladite troisième arête (53) et ladite quatrième arête (54) étant espacée d'une distance D3 le long de l'arête liée (51) et d'une distance D4 le long de l'arête libre (52), la distance D3 étant supérieure à la distance D4, ladite deuxième section de patte (46) étant agencée pour être introduire entre la première section (31) et la deuxième section (32) de la deuxième paroi (3b).

9. Flanc (20) de plateau (21) en carton selon la revendication 8, dans lequel la section basale (22) comporte 4 côtés, lesdits premier (24) et deuxième côtés (23) étant opposés l'un à l'autre et comportant un quatrième côté (61) opposé au troisième côté (40), ledit flanc (20) comprenant en outre une première section (55) de quatrième paroi (3d) adjacente à la section basale (22), le long d'un quatrième côté (61), une deuxième section (56) de quatrième paroi (3d) adjacente à la première section (55) de quatrième paroi (3d), une quatrième ligne de pli (57) entre la première (55) et la deuxième section (56) de quatrième paroi (3d), agencée pour former une arête supérieure d'une quatrième paroi (3d) dudit plateau (21), ladite deuxième section (56) de quatrième paroi (3d) présentant une arête (58) à l'opposé de la quatrième ligne de pli (57) et une première (73) et une deuxième arêtes (62) transversales se faisant face, le flanc (20) comprenant en outre une troisième section de patte (60) s'étendant de ladite première arête transversale (73) et une quatrième section de patte (59) s'étendant de ladite deuxième arête transversale (62) de la deuxième section (56) de la quatrième paroi (3d), ladite troisième section de patte (60) présentant une arête liée (63) et une arête libre (64), ladite arête liée (63) étant reliée à ladite première arête transversale (73) de la deuxième section (56) de la quatrième paroi (3d) et formant une ligne de pli, formée par rainurage et/ou picotage et/ou découpe mi-chair, ladite troisième section de patte (60) présentant en outre une troisième arête (65) et une quatrième arête (66), ladite troisième arête (65) et ladite quatrième arête (66) étant espacée d'une distance D5 le long de l'arête liée (63) et d'une distance D6 le long de l'arête libre (64), la distance D5 étant supérieure à la distance D6, ladite troisième section de patte (60) étant agencée pour être introduire entre la première section (25) et la deuxième section (26) de la première paroi (3a), ladite quatrième section de patte (59) présentant une arête liée (67) et une arête libre (68), ladite arête liée (67) étant reliée à ladite deuxième arête transversale (62) de la deuxième section (56) de la quatrième paroi (3d) et formant une ligne de pli, formée par rainurage et/ou picotage et/ou découpe mi-chair, ladite quatrième section de patte (59) présentant en outre une troisième arête (69) et une quatrième arête (70), ladite troisième arête (69) et ladite quatrième arête (70) étant espacée d'une distance D7 le long de l'arête liée (67) et d'une distance D8 le long de l'arête libre(68) , la distance D7 étant supérieure à la distance D8, ladite quatrième section de patte (59) étant agencée pour être introduire entre la première section (31) et la deuxième section (32) de la deuxième paroi (3b).

10. Flanc (20) de plateau (21) en carton selon la revendication 7, dans lequel la section basale (22) comporte 4 côtés, lesdits premier et deuxième côtés étant opposés l'un à l'autre et comportant un quatrième côté (61) opposé à un troisième côté (40), le flanc comprenant une première section (38) de troisième paroi adjacente à la section basale, le long d'un troisième côté (40), une deuxième section (39) de troisième paroi adjacente à la première section de troisième paroi, une troisième ligne de pli (41) entre la première et la deuxième section de troisième paroi, agencée pour former une arête supérieure d'une troisième paroi dudit plateau, ladite deuxième section de troisième paroi présentant une arête à l'opposé de la troisième ligne de pli et une première (43) et une deuxième arête (44) transversales se faisant face, ledit flanc comprenant en outre une première section (55) de quatrième paroi adjacente à la section basale, le long d'un quatrième côté, une deuxième section (56) de quatrième paroi adjacente à la première section de quatrième paroi, une quatrième ligne de pli (57) entre la première et la deuxième section de quatrième paroi, agencée pour former une arête supérieure d'une quatrième paroi dudit plateau, ladite deuxième section de quatrième paroi présentant une arête à l'opposé de la quatrième ligne de pli et une première (73) et une deuxième (62) arêtes transversales se faisant face, le flanc comprenant en outre une première section de moyen de solidarisation, comme par exemple une première section de soufflet, entre la première section de la première paroi et la première section de la quatrième paroi, une deuxième section de moyen de solidarisation, comme par exemple une deuxième section de soufflet, entre la première section de la première paroi et la première section de la troisième paroi, une troisième section de moyen de solidarisation, comme par exemple une troisième section de soufflet, entre la première section de la deuxième paroi et la première section de la quatrième paroi, et une quatrième section de moyen de solidarisation, comme par exemple une quatrième section de soufflet, entre la première section de la deuxième paroi et la première section de la troisième paroi.

11. Flanc (20) de plateau (21) selon l'une des revendications 7 à 10, dans lequel ladite première déviation (30) présente un premier segment A s'étendant de la première ligne de pli (27) vers la section basale (22), un deuxième segment B sensiblement parallèle à la première ligne de pli (27) et un troisième segment C s'étendant du deuxième segment B et rejoignant la première ligne de pli (27).

12. Flanc (20) de plateau (21) selon l'une des revendications 7 à 11, dans lequel ladite deuxième déviation (37) présente un premier segment A s'étendant de la deuxième ligne de pli (33) vers la section basale (22), un deuxième segment B sensiblement parallèle à la deuxième ligne de pli (33) et un troisième segment C s'étendant du deuxième segment B et rejoignant la deuxième ligne de pli (33).

13. Flanc (20) de plateau (21) selon l'une quelconque des revendications 7 à 12, dans lequel ladite première ligne de pli (27) présente une ligne directrice E passant par la partie rectiligne (28) de la première ligne de pli (27) et dans lequel ledit premier évidement (29) présente un point le plus proche de ladite ligne directrice E, la distance entre le point le plus proche et ladite ligne directrice E, mesurée transversalement le long de ladite deuxième section (26) de première paroi (3a) est H1 alors que la distance entre le même point le plus proche de la ligne directrice E dudit premier évidement (29) et le point le plus éloigné de la déviation est h1 et est supérieure à H1 et/ou ladite deuxième ligne de pli (33) présente une ligne directrice F passant par la partie rectiligne de la deuxième ligne de pli (33) et dans lequel ledit deuxième évidement (36) présente un point le plus proche de ladite ligne directrice F, la distance entre le point le plus proche et ladite ligne directrice F, mesurée transversalement le long de ladite deuxième section (32) de deuxième paroi (3b) est H2 alors que la distance entre le même point le plus proche de la ligne directrice dudit deuxième évidement (36) et le point le plus éloigné de la déviation est h2 et est supérieure à H2.

14. Flanc (20) de plateau (21) selon l'une quelconque des revendications 7 à 13, dans lequel ladite deuxième section (26) de ladite première paroi présente un troisième évidement longitudinal de longueur L3, agencé pour former un troisième orifice de la première paroi, ladite première ligne de pli (27) présentant en outre une troisième déviation dans ladite première section de première paroi, dont la longueur est supérieure à la longueur L3, et/ou dans lequel ladite deuxième section (32) de ladite deuxième paroi présente un quatrième évidement longitudinal de longueur L4, agencé pour former un quatrième orifice de la deuxième paroi, ladite deuxième ligne de pli (33) présentant en outre une quatrième déviation dans ladite première section de deuxième paroi, dont la longueur est supérieure à la longueur L4.

15. Procédé de fabrication d'un plateau (21) en carton selon l'une quelconque des revendications 1 à 5, comprenant les étapes de :
- découpe d'un flanc (20) selon l'une quelconque des revendications 7 à 14,
- réalisation de lignes de pliage de la section basale par rainurage et/ou picotage et/ou découpe mi-chair le long desdits au moins trois côtés, de préférence le long desdits au moins 4 côtés,
- réalisation desdites première, deuxième, troisième lignes de pliage, de préférence, réalisation desdites première, deuxième, troisième et quatrième lignes de pliage, par rainurage et/ou picotage et/ou découpe mi-chair,
- encollage au verso de la première section et/ou de la deuxième section de chacune des première, deuxième et troisième parois, de préférence encollage au verso de la première section et/ou de la deuxième section de chacune des première, deuxième, troisième et quatrième parois,
- pliage de la première section sur la deuxième section de chacune des première, deuxième et troisième parois, de préférence pliage de la première section sur la deuxième section de chacune des première, deuxième, troisième et quatrième parois,
- mise en barquetteuse afin de redresser lesdites première, deuxième et troisième parois, de préférence de chacune des premières, deuxième, troisième et quatrième parois vers le haut,
- assemblage de la troisième paroi aux première et deuxième parois, de préférence de la troisième paroi aux première et deuxième parois et de la quatrième paroi aux première et deuxième parois, par rabattage de la première section de patte de la troisième paroi, et de préférence également de la quatrième paroi, de manière à mettre en contact la première section de patte avec la première ou la deuxième section de la première paroi et rabattage de la deuxième section de patte de la troisième paroi, et de préférence également de la quatrième paroi, de manière à mettre en contact la deuxième section de patte avec la première ou la deuxième section de la deuxième paroi, ou par pliage et éventuellement collage, lorsque une quatrième paroi est présente, dudit premier, deuxième, troisième et quatrième moyens de solidarisation.

## Patentansprüche

1. Schale (21), umfassend eine Basis aus Karton (1), die angeordnet ist, um einen Deckel (18) einzugreifen, die Basis umfassend eine Bodenwand (2), die mit mindestens drei Wänden versehen ist, die sich von der Bodenwand (2) hauptsächlich nach oben erstrecken, wobei mindestens eine erste Wand (3a) und eine zweite Wand (3b) der drei Wände aus einer zweiten Stärke (5) aus Karton gebildet sind, die zweite Stärke (5) aus Karton der Außenseite der Schale zugewandt ist, die zweite Stärke (5) der ersten Wand (3a) und der zweiten Wand (3b) jeweils umfassend mindestens eine erste längsgerichtete Durchgangsöffnung (6) und eine zweite längsgerichtete Durchgangsöffnung, wobei die erste längsgerichtete Durchgangsöffnung (6) der ersten Wand (3a) durch den Karton der zweiten Stärke (5) der ersten Wand (3a) begrenzt ist, die mindestens einen oberen Rand (7) und einen unteren Rand (8) bildet, wozwischen sich die erste Öffnung (6) befindet, der obere Rand (7) in einem Abstand H1 gemessen ab einer horizontalen Ebene positioniert ist, die durch einen geradlinigen Teil einer oberen Kante (9) der ersten Wand (3a) und entlang der Höhe (10) der ersten Wand (3a) verläuft, und die zweite längsgerichtete Durchgangsöffnung der zweiten Stärke (5) der zweiten Wand (3b) durch den Karton der zweiten Wand (3b) begrenzt ist, der mindestens einen oberen Rand und einen unteren Rand bildet, wozwischen sich die zweite Öffnung befindet, der obere Rand in einem Abstand H2 gemessen ab einer horizontalen Ebene positioniert ist, die durch einen geradlinigen Teil einer oberen Kante (35) der zweiten Wand (3b) und entlang der Höhe der zweiten Wand verläuft, **dadurch gekennzeichnet, dass** die erste Wand und die zweite Wand der drei Wände aus einer ersten Stärke (4) aus Karton gebildet sind, und wobei die erste Stärke und die zweite Stärke (5) der ersten Wand (3a) einen ersten, im Wesentlichen ebenen Vorsprung (12) aufweisen, der oberhalb der ersten Öffnung (6) positioniert ist, eine Höhe h1 aufweist, gemessen zwischen dem oberen Rand (7) und einer Faltlinie (13), die hauptsächlich die obere Kante (9) der ersten Wand (3a) bildet, gemessen entlang der Höhe des Vorsprungs (12), wobei die Höhe h1 größer ist als die Höhe H1, der erste Vorsprung einen Winkel mit der ersten Wand (3a) bildet, der kleiner als oder gleich wie 90° und größer als 30° ist und angeordnet ist, um eine erste Prägung (15) zu halten, die auf einer Innenseite einer ersten Seitenwand (16a) vorhanden ist, die sich von einer Deckwand (17) eines Deckels (18) nach unten erstreckt, die zweite Stärke (5) der zweiten Wand (3b) einen zweiten, im Wesentlichen ebenen Vorsprung aufweist, der oberhalb der zweiten längsgerichteten Durchgangsöffnung positioniert ist, eine Höhe h2 aufweist, gemessen zwischen dem oberen Rand und einer Faltlinie, die hauptsächlich die obere Kante (35) der zweiten Wand (3b) bildet, gemessen entlang der Höhe des Vorsprungs, wobei die Höhe h2 größer ist als die Höhe H2, der zweite Vorsprung einen Winkel mit der zweiten Wand bildet, der kleiner als oder gleich wie 90° und größer als 30° ist und angeordnet ist, um eine zweite Prägung (15) zu halten, die auf einer Innenseite einer zweiten Seitenwand (16b) vorhanden ist, die sich von einer Deckwand (17) eines Deckels (18) nach unten erstreckt.

2. Schale (21) nach Anspruch 1, wobei die Bodenwand (2), die mit mindestens drei Wänden versehen ist, eine Bodenwand (2) ist, die mit 3, **4,** 6, 8, 10 oder 12 Wänden versehen ist, vorzugsweise mit 4 Wänden versehen ist und wobei die erste Wand (3a) und die zweite Wand (3b) einander zugewandt sind.

3. Schale (21) nach Anspruch 2, wobei die zweite Stärke (5) der ersten Wand (3a) eine dritte längsgerichtete Durchgangsöffnung aufweist, die von dem Karton der zweiten Stärke (5) der ersten Wand (3a) begrenzt ist, die mindestens einen oberen Rand und einen unteren Rand bildet, wozwischen sich die dritte Öffnung befindet, der obere Rand in einem Abstand H3 gemessen ab einer horizontalen Ebene positioniert ist, die durch einen geradlinigen Teil einer oberen Kante (9) der ersten Wand (3a) und entlang der Höhe (10) der ersten Wand (3a) verläuft, die zweite Stärke (5) der ersten Wand (3a) einen dritten, im Wesentlichen ebenen Vorsprung aufweist, der oberhalb der dritten Öffnung positioniert ist, eine Höhe h3 aufweist, gemessen zwischen dem oberen Rand und einer Faltlinie (13), die hauptsächlich die obere Kante (9) der ersten Wand (3a) bildet, gemessen entlang der Höhe des dritten Vorsprungs, wobei die Höhe h3 größer ist als die Höhe H3, der dritte Vorsprung einen Winkel mit der ersten Wand (3a) bildet, der kleiner als oder gleich wie 90° und größer als 30° ist, und optional eine vierte längsgerichtete Durchgangsöffnung, die durch die Karton der zweiten Stärke (5) der zweiten Wand (3b) begrenzt ist, die mindestens einen oberen Rand und einen unteren Rand bildet, wozwischen sich die vierte Öffnung befindet, der obere Rand in einem Abstand H4 gemessen ab einer horizontalen Ebene positioniert ist, die durch einen geradlinigen Teil einer oberen Kante (35) der zweiten Wand (3b) und entlang der Höhe der zweiten Wand (3b) verläuft, die zweite Stärke (5) der zweiten Wand (3b) einen vierten, im Wesentlichen ebenen Vorsprung aufweist, der oberhalb der vierten längsgerichteten Durchgangsöffnung positioniert ist, eine Höhe h4 aufweist, gemessen zwischen dem oberen Rand und einer Faltlinie, die hauptsächlich die obere Kante (35) der zweiten Wand (3b) bildet, gemessen entlang der Höhe des vierten Vorsprungs, wobei die Höhe h4 größer ist als die Höhe H4, der vierte Vorsprung einen Winkel mit der zweiten Wand (3b) bildet, der kleiner als oder gleich wie 90° und größer als 30° ist.

4. Schale (21) nach einem der vorherigen Ansprüche, wobei die erste Wand (3a) und die zweite Wand (3b) jeweils eine erste und eine zweite Länge L aufweisen, und wobei die erste längsgerichtete Durchgangsöffnung (6) der ersten Wand (3a) eine erste Länge l aufweist, und die zweite längsgerichtete Durchgangsöffnung der zweiten Wand (3b) eine zweite Länge l aufweist, wobei die Schale **dadurch gekennzeichnet ist, dass** das Verhältnis der ersten Länge L der ersten Wand (3a) zu der ersten Länge l der ersten längsgerichteten Durchgangsöffnung (6), die in der ersten Wand (3a) vorhanden ist, zwischen 5 und 30 liegt, und dass das Verhältnis zwischen der zweiten Länge L der zweiten Wand (3b) zu der zweiten Länge l der zweiten längsgerichteten Öffnung, die in der zweiten Wand (3b) vorhanden ist, zwischen 5 und 30 liegt.

5. Schale (21) nach einem der vorherigen Ansprüche, wobei die obere Kante (9) der ersten Wand (3a) mindestens eine erste innere Abweichung (19) aufweist, die den oberen Rand des ersten Vorsprungs (12) bildet, und/oder die obere Kante (35) der zweiten Wand (3b) mindestens eine zweite innere Abweichung aufweist, die den oberen Rand des zweiten Vorsprungs bildet.

6. Anordnung, gebildet aus einer Schale (21) nach einem der vorherigen Ansprüche, ferner umfassend einen Deckel (18), der aus einer Deckwand (17) gebildet ist, von der sich mindestens drei Seitenwände, darunter die erste (16a) und die zweite Seitenwand (16b), nach unten erstrecken, wobei die erste Seitenwand (16a) und die zweite Seitenwand (16b) jeweils eine Innenseite aufweisen, die jeweils mit einer ersten und einer zweiten Prägung (15) versehen ist, die zu dem Innern des Deckels (18) hervorstehen und angeordnet sind, um jeweils unter den ersten Vorsprung (12) der ersten Wand (3a) der Schale (21) und unter den zweiten Vorsprung der zweiten Wand (3b) der Schale (21) zu passen, vorzugsweise die erste Prägung (15) eine Tiefe P1 zwischen 0,8 und 5 mm, vorzugsweise zwischen 1 und 3 mm, vorzugsweise 2 mm, aufweist und wobei die zweite Prägung (15) eine Tiefe P2 zwischen 0,8 und 5 mm, vorzugsweise zwischen 1 und 3 mm, vorzugsweise 2 mm, aufweist.

7. Flanke (20) einer Schale (21) aus Karton, die einen Bodenabschnitt (22), der mit mindestens drei Seiten versehen ist, darunter mindestens eine erste (24) und eine zweite Seite (23), einen ersten Abschnitt (25) einer ersten Wand (3a) angrenzend an den Bodenabschnitt (22) entlang der ersten Seite, einen zweiten Abschnitt (26) der ersten Wand (3a) angrenzend an den ersten Abschnitt der ersten Wand (3a), eine erste Faltlinie (27), umfassend mindestens einen geraden Teil (28), die angeordnet ist, um eine obere Kante (9) der ersten Wand (3a) der Schale (21) zu bilden, aufweist, **dadurch gekennzeichnet, dass** der zweite Abschnitt (26) der ersten Wand (3a) eine erste längsgerichtete Aussparung (29) mit Länge L1 aufweist, die angeordnet ist, um eine erste Öffnung der ersten Wand (3a) zu bilden, wobei die erste Faltlinie (27) ferner eine erste Abweichung (30) in dem ersten Abschnitt (25) der ersten Wand (3a) aufweist, deren Länge größer ist als die Länge L1, und einen ersten Abschnitt (31) der zweiten Wand (3b) angrenzend an den Bodenabschnitt (22) entlang der zweiten Seite (23), einen zweiten Abschnitt (32) der zweiten Wand (3b) angrenzend an den ersten Abschnitt (31) der zweiten Wand (3b), eine zweite Faltlinie (33), umfassend mindestens einen geraden Teil (34), die angeordnet ist, um eine obere Kante (35) der zweiten Wand (3b) der Schale (21) zu bilden, aufweist, der zweite Abschnitt (32) der zweiten Wand (3b) eine zweite längsgerichtete Aussparung (36) mit Länge L2 aufweist, die angeordnet ist, um eine zweite Öffnung der zweiten Wand (3b) zu bilden, die zweite Faltlinie (33) ferner eine zweite Abweichung (37) in dem ersten Abschnitt (31) der zweiten Wand (3b) aufweist, deren Länge größer ist als die Länge L2, die Seiten (23, 24) des Bodenabschnitts (22) Faltlinien sind, die durch Rillung und/oder Nadelung und/oder Einschnitt auf halbe Tiefe des Kartons gebildet sind.

8. Flanke (20) einer Schale (21) aus Karton nach Anspruch 7, ferner umfassend einen ersten Abschnitt (38) einer dritten Wand (3c) angrenzend an den Bodenabschnitt (22) entlang einer dritten Seite (40), einen zweiten Abschnitt (39) einer dritten Wand (3c) angrenzend an den ersten Abschnitt (38) der dritten Wand (3c), eine dritte Faltlinie (41) zwischen dem ersten (38) und dem zweiten Abschnitt (39) der dritten Wand (3c), die angeordnet ist, um eine obere Kante einer dritten Wand (3c) der Schale (21) zu bilden, wobei der zweite Abschnitt (39) der dritten Wand (3c) eine Kante (42) gegenüber der dritten Faltlinie (41) und eine erste (43) und eine zweite (44) Querkante, die einander zugewandt sind, aufweist, die Flanke (20) ferner umfassend einen ersten Laschenabschnitt (45), der sich von der ersten Querkante (43) erstreckt, und einen zweiten Laschenabschnitt (46), der sich von der zweiten Querkante (44) des zweiten Abschnitts (39) der dritten Wand (3c) erstreckt, wobei der erste Laschenabschnitt (45) eine gebundene Kante (47) und eine freie Kante (48) aufweist, die gebundene Kante (47) mit der ersten Querkante (43) des zweiten Abschnitts (39) der dritten Wand (3c) verbunden ist und eine Faltlinie bildet, die durch Rillung und/oder Nadelung und/oder Einschnitt auf halbe Tiefe des Kartons gebildet ist, der erste Laschenabschnitt (45) ferner eine dritte Kante (49) und eine vierte Kante (50) aufweist, wobei die dritte Kante (49) und die vierte Kante (50) um einen Abstand D1 entlang der gebundenen Kante (47) und um einen Abstand D2 entlang der freien Kante (48) voneinander beabstandet sind, wobei der Abstand D1 größer ist als der Abstand D2, der erste Laschenabschnitt (45) angeordnet ist, um zwischen den ersten Abschnitt (25) und den zweiten Abschnitt (26) der ersten Wand (3a) eingeführt zu werden, der zweite Laschenabschnitt (46) eine gebundene Kante (51) und eine freie Kante (52) aufweist, die gebundene Kante (51) mit der zweiten Querkante (44) des zweiten Abschnitts (39) der dritten Wand (3c) verbunden ist und eine Faltlinie bildet, die durch Rillung und/oder Nadelung und/oder Einschnitt auf halbe Tiefe des Kartons gebildet ist, der zweite Laschenabschnitt (46) ferner eine dritte Kante (53) und eine vierte Kante (54) aufweist, die dritte Kante (53) und die vierte Kante (54) um einen Abstand D3 entlang der gebundenen Kante (51) und um einen Abstand D4 entlang der freien Kante (52) voneinander beabstandet sind, wobei der Abstand D3 größer ist als der Abstand D4, der zweite Laschenabschnitt (46) angeordnet ist, um zwischen dem ersten Abschnitt (31) und dem zweiten Abschnitt (32) der zweiten Wand (3b) eingeführt zu werden.

9. Flanke (20) einer Schale (21) aus Karton nach Anspruch 8, wobei der Bodenabschnitt (22) vier Seiten umfasst, die erste (24) und die zweite Seite (23) einander gegenüberliegen und umfassend eine vierte Seite (61) gegenüber der dritten Seite (40), die Flanke (20) ferner umfassend einen ersten Abschnitt (55) einer vierten Wand (3d) angrenzend an den Bodenabschnitt (22) entlang einer vierten Seite (61), einen zweiten Abschnitt (56) einer vierten Wand (3d) angrenzend an den ersten Abschnitt (55) einer vierten Wand (3d), eine vierte Faltlinie (57) zwischen dem ersten (55) und dem zweiten Abschnitt (56) einer vierten Wand (3d), die angeordnet ist, um eine obere Kante einer vierten Wand (3d) der Schale (21) zu bilden, der zweite Abschnitt (56) der vierten Wand (3d) eine Kante (58) gegenüber der vierten Faltlinie (57) und eine erste (73) und eine zweite Querkante (62), die einander zugewandt sind, aufweist, die Flanke (20) ferner umfassend einen dritten Laschenabschnitt (60), der sich von der ersten Querkante (73) erstreckt, und einen vierten Laschenabschnitt (59), der sich von der zweiten Querkante (62) des zweiten Abschnitts (56) der vierten Wand (3d) erstreckt, wobei der dritte Laschenabschnitt (60) eine gebundene Kante (63) und eine freie Kante (64) aufweist, die gebundene Kante (63) mit der ersten Querkante (73) des zweiten Abschnitts (56) der vierten Wand (3d) verbunden ist und eine Faltlinie bildet, die durch Rillung und/oder Nadelung und/oder Einschnitt auf halbe Tiefe des Kartons gebildet ist, der dritte Laschenabschnitt (60) ferner eine dritte Kante (65) und eine vierte Kante (66) aufweist, die dritte Kante (65) und die vierte Kante (66) um einen Abstand D5 entlang der gebundenen Kante (63) und um einen Abstand D6 entlang der freien Kante (64) voneinander beabstandet sind, wobei der Abstand D5 größer ist als der Abstand D6, der dritte Laschenabschnitt (60) angeordnet ist, um zwischen den ersten Abschnitt (25) und den zweiten Abschnitt (26) der ersten Wand (3a) eingeführt zu werden, wobei der vierte Laschenabschnitt (59) eine gebundene Kante (67) und eine freie Kante (68) aufweist, die gebundene Kante (67) mit der zweiten Querkante (62) des zweiten Abschnitts (56) der vierten Wand (3d) verbunden ist und eine Faltlinie bildet, die durch Rillung und/oder Nadelung und/oder Einschnitt auf halbe Tiefe des Kartons gebildet ist, der vierte Laschenabschnitt (59) ferner eine dritte Kante (69) und eine vierte Kante (70) aufweist, die dritte Kante (69) und die vierte Kante (70) um einen Abstand D7 entlang der gebundenen Kante (67) und um einen Abstand D8 entlang der freien Kante (68) voneinander beabstandet sind, wobei der Abstand D7 größer ist als der Abstand D8, der vierte Laschenabschnitt (59) angeordnet ist, um zwischen dem ersten Abschnitt (31) und dem zweiten Abschnitt (32) der zweiten Wand (3b) eingeführt zu werden.

10. Flanke (20) einer Schale (21) aus Karton nach Anspruch 7, wobei der Bodenabschnitt (22) vier Seiten umfasst, die erste und die zweite Seite einander gegenüberliegen und umfassend eine vierte Seite (61) gegenüber einer dritten Seite (40), die Flanke ferner umfassend einen ersten Abschnitt (38) einer dritten Wand angrenzend an den Bodenabschnitt entlang einer dritten Seite (40), einen zweiten Abschnitt (39) einer dritten Wand angrenzend an den ersten Abschnitt der dritten Wand, eine dritte Faltlinie (41) zwischen dem ersten und dem zweiten Abschnitt der dritten Wand, die angeordnet ist, um eine obere Kante einer dritten Wand der Schale zu bilden, wobei der zweite Abschnitt der dritten Wand eine Kante gegenüber der dritten Faltlinie und eine erste (43) und eine zweite (44) Querkante, die einander zugewandt sind, aufweist, die Flanke ferner umfassend einen ersten Abschnitt (55) einer vierten Wand angrenzend an den Bodenabschnitt entlang einer vierten Seite, einen zweiten Abschnitt (56) einer vierten Wand angrenzend an den ersten Abschnitt einer vierten Wand, eine vierte Faltlinie (57) zwischen dem ersten und dem zweiten Abschnitt einer vierten Wand, die angeordnet ist, um eine obere Kante einer vierten Wand der Schale zu bilden, wobei der zweite Abschnitt der vierten Wand eine Kante gegenüber der vierten Faltlinie und eine erste (73) und eine zweite (62) Querkante, die einander zugewandt sind, aufweist, die Flanke ferner umfassend einen ersten Abschnitt einer Verbindungseinrichtung, wie beispielsweise einen ersten Faltenbalgabschnitt, zwischen dem ersten Abschnitt der ersten Wand und dem ersten Abschnitt der vierten Wand, einen zweiten Abschnitt einer Verbindungseinrichtung, wie beispielsweise einen zweiten Faltenbalgabschnitt, zwischen dem ersten Abschnitt der ersten Wand und dem ersten Abschnitt der dritten Wand, einen dritten Abschnitt einer Verbindungseinrichtung, wie beispielsweise einen dritten Faltenbalgabschnitt, zwischen dem ersten Abschnitt der zweiten Wand und dem ersten Abschnitt der vierten Wand, und einen vierten Abschnitt einer Verbindungseinrichtung, wie beispielsweise einen vierten Faltenbalgabschnitt, zwischen dem ersten Abschnitt der zweiten Wand und dem ersten Abschnitt der dritten Wand.

11. Flanke (20) einer Schale (21) nach einem der Ansprüche 7 bis 10, wobei die erste Abweichung (30) ein erstes Segment A, das sich von der ersten Faltlinie (27) zu dem Bodenabschnitt (22) erstreckt, ein zweites Segment B im Wesentlichen parallel zu der ersten Faltlinie (27), und ein drittes Segment C, das sich von dem zweiten Segment B erstreckt und auf die erste Faltlinie (27) trifft, aufweist.

12. Flanke (20) einer Schale (21) nach einem der Ansprüche 7 bis 11, wobei die zweite Abweichung (37) ein erstes Segment A, das sich von der zweiten Faltlinie (33) zu dem Bodenabschnitt (22) erstreckt, ein zweites Segment B im Wesentlichen parallel zu der zweiten Faltlinie (33), und ein drittes Segment C, das sich von dem zweiten Segment B erstreckt und auf die zweite Faltlinie (33) trifft, aufweist.

13. Flanke (20) einer Schale (21) nach einem beliebigen der Ansprüche 7 bis 12, wobei die erste Faltlinie (27) eine Leitlinie E aufweist, die durch den geraden Teil (28) der ersten Faltlinie (27) verläuft, und wobei die erste Aussparung (29) einen Punkt aufweist, der der Leitlinie E am nächsten ist, der Abstand zwischen dem nächstgelegenen Punkt und der Leitlinie E, gemessen quer entlang des zweiten Abschnitts (26) der ersten Wand (3a), H1 ist, während der Abstand zwischen demselben Punkt, der der Leitlinie E der ersten Aussparung (29) am nächsten ist, und dem am weitesten von der Abweichung entfernten Punkt h1 ist und größer ist als H1, und/oder die zweite Faltlinie (33) eine Leitlinie F aufweist, die durch den geraden Teil der zweiten Faltlinie (33) verläuft, und wobei die zweite Aussparung (36) einen Punkt aufweist, der der Leitlinie F am nächsten ist, der Abstand zwischen dem nächstgelegenen Punkt und der Leitlinie F, gemessen quer entlang des zweiten Abschnitts (32) der zweiten Wand (3b), H2 ist, während der Abstand zwischen demselben Punkt, der der Leitlinie der zweiten Aussparung (36) am nächsten ist, und dem Punkt, der am weitesten von der Abweichung entfernt ist, h2 ist und größer ist als H2.

14. Flanke (20) einer Schale (21) nach einem beliebigen der Ansprüche 7 bis 13, wobei der zweite Abschnitt (26) der ersten Wand eine dritte längsgerichtete Aussparung mit Länge L3 aufweist, die angeordnet ist, um eine dritte Öffnung der ersten Wand zu bilden, die erste Faltlinie (27) ferner eine dritte Abweichung in dem ersten Abschnitt der ersten Wand aufweist, deren Länge größer ist als die Länge L3, und/oder wobei der zweite Abschnitt (32) der zweiten Wand eine vierte längsgerichtete Aussparung mit Länge L4 aufweist, die angeordnet ist, um eine vierte Öffnung der zweiten Wand zu bilden, die zweite Faltlinie (33) ferner eine vierte Abweichung in dem ersten Abschnitt der zweiten Wand aufweist, deren Länge größer ist als die Länge L4.

15. Verfahren zur Herstellung einer Schale (21) aus Karton nach einem der Ansprüche 1 bis 5, umfassend die folgenden Schritte:
- Zuschneiden einer Flanke (20) nach einem der Ansprüche 7 bis 14,
- Herstellen von Faltlinien des Bodenabschnitts durch Rillung und/oder Nadelung und/oder Einschnitt auf halbe Tiefe entlang der mindestens drei Seiten, vorzugsweise entlang der mindestens vier Seiten,
- Herstellen der ersten, der zweiten, der dritten Faltlinie, vorzugsweise Herstellen der ersten, der zweiten, der dritten und der vierten Faltlinie, durch Rillung und/oder Nadelung und/oder Einschnitt auf halbe Tiefe,
- Verkleben auf der Rückseite des ersten Abschnitts und/oder des zweiten Abschnitts jeder von der ersten, der zweiten und der dritten Wand, vorzugsweise Verkleben auf der Rückseite des ersten Abschnitts und/oder des zweiten Abschnitts von jeder von der ersten, der zweiten, der dritten und der vierten Wand,
- Falten des ersten Abschnitts auf den zweiten Abschnitt von jeder von der ersten, der zweiten und der dritten Wand, vorzugsweise Falten des ersten Abschnitts auf den zweiten Abschnitt von jeder von der ersten, der zweiten, der dritten und der vierten Wand,
- Einlegen in einen Kartonaufrichter, um die erste, die zweite und die dritte Wand, vorzugsweise jede von der ersten, der zweiten, der dritten und der vierten Wand nach oben aufzurichten,
- Zusammenfügen der dritten Wand mit der ersten und der zweiten Wand, vorzugsweise der dritten Wand mit der ersten und der zweiten Wand und der vierten Wand mit der ersten und der zweiten Wand, durch Umklappen des ersten Laschenabschnitts der dritten Wand und vorzugsweise auch der vierten Wand, um den ersten Laschenabschnitt mit dem ersten oder dem zweiten Abschnitt der ersten Wand in Kontakt zu bringen, und Umklappen des zweiten Laschenabschnitts der dritten Wand, und vorzugsweise auch der vierten Wand, um den zweiten Laschenabschnitt mit dem ersten oder dem zweiten Abschnitt der zweiten Wand in Kontakt zu bringen, oder, wenn eine vierte Wand vorhanden ist, durch Falten und gegebenenfalls Kleben der ersten, der zweiten, der dritten und der vierten Verbindungseinrichtung.

## Claims

1. Tray (21) comprising a cardboard base (1) arranged to engage a lid (18), said base comprising a basal wall (2) provided with at least three walls which extend predominantly upwards from the basal wall (2), at least a first wall (3a) and a second wall (3b) of the three walls being made of a second layer (5) of cardboard, said second layer (5) of cardboard facing the outside of said tray, said second layer (5) of said first wall (3a) and said second wall (3b) comprising at least a first longitudinal through hole (6) and a second longitudinal through hole respectively, said first longitudinal through hole (6) of the first wall (3a) being delimited by the cardboard of the second layer (5) of the first wall (3a) forming at least a top edge (7) and a bottom edge (8) between which the first hole (6) is located, said top edge (7) being positioned at a distance H1 measured from a horizontal plane passing through a straight portion of an upper edge (9) of said first wall (3a) and along the height (10) of said first wall (3a) and said second longitudinal through hole of the second layer (5) of the second wall (3b) being delimited by the cardboard of the second wall (3b) forming at least a top edge and a bottom edge between which the second hole is located, said top edge being positioned at a distance H2 measured from a horizontal plane passing through a straight portion of an upper edge (35) of said second wall (3b) and along the height of said second wall, **characterised in that** the first wall and the second wall of the three walls being formed by a first layer (4) of cardboard and said first layer, and said second layer (5) of said first wall (3a) having a first substantially planar projection (12) positioned above said first hole (6), having a height h1, measured between said top edge (7) and a fold line (13) predominantly forming said upper edge (9) of said first wall (3a), measured along the height of said projection (12), said height h1 being greater than said height H1, said first projection forming an angle with said first wall (3a) of less than or equal to 90° and greater than 30° arranged to retain a first embossing (15) present on an inner surface of a first downwardly extending side wall (16a) of a cover wall (17) of a lid (18), said second layer (5) of said second wall (3b) having a second substantially planar projection, positioned above said second longitudinal through hole, having a height h2, measured between said top edge and a fold line predominantly forming said upper edge (35) of said second wall (3b), measured along the height of said projection, said height h2 being greater than said height H2, said second projection forming an angle with said second wall of less than or equal to 90° and greater than 30° arranged to retain a second embossing (15) present on an inner surface of a second downwardly extending side wall (16b) of a cover wall (17) of a lid (18).

2. Tray (21) according to claim 1, wherein said basal wall (2) provided with at least three walls is a basal wall (2) provided with 3, 4, 6, 8, 10 or 12 walls, preferably provided with 4 walls and wherein said first wall (3a) and said second wall (3b) face each other..

3. Tray (21) according to claim 2, wherein said second layer (5) of said first wall (3a) has a third longitudinal through hole delimited by the cardboard of the second layer (5) of the first wall (3a) forming at least a top edge and a bottom edge between which the third hole is located, said top edge being positioned at a distance H3 measured from a horizontal plane passing through a straight portion of an upper edge (9) of said first wall (3a) and along the height (10) of said first wall (3a), said second layer (5) of said first wall (3a) having a third substantially planar projection, positioned above said third hole, having a height h3, measured between said top edge and a fold line (13) predominantly forming said upper edge (9) of said first wall (3a), measured along the height of said third projection, said height h3 being greater than said height H3 said third projection forming an angle with said first wall (3a) of less than or equal to 90° and greater than 30°, and optionally a fourth longitudinal through hole delimited by the cardboard of the second layer (5) of the second wall (3b) forming at least a top edge and a bottom edge between which the fourth hole is located, said top edge being positioned at a distance H4 measured from a horizontal plane passing through a straight portion of an upper edge (35) of said second wall (3b) and along the height of said second wall (3b), said second layer (5) of said second wall (3b) having a fourth substantially planar projection, positioned above said fourth longitudinal through hole, having a height h4, measured between said top edge and a fold line predominantly forming said upper edge (35) of said second wall (3b), measured along the height of said fourth projection, said height h4 being greater than said height H4, said fourth projection forming an angle with said second wall (3b) of less than or equal to 90° and greater than 30°.

4. Tray (21) according to any one of the preceding claims, wherein said first wall (3a) and said second wall (3b) respectively have a first and a second length L, and wherein said first longitudinal through hole (6) of the first wall (3a) has a first length l and said second longitudinal through hole of the second wall (3b) has a second length I, said tray being **characterised in that** the proportion between the first length L of said first wall (3a) and the first length I of said first longitudinal through hole (6) present on the first wall (3a) is between 5 and 30 and **in that** the proportion between the second length L of said second wall (3b) and the second length I of said second longitudinal through hole present on the second wall (3b) is between 5 and 30.

5. Tray (21) according to any one of the preceding claims, wherein the upper edge (9) of said first wall (3a) has at least a first inner deflection (19) forming the top edge of said first projection (12) and/or the upper edge (35) of said second wall (3b) has at least a second inner deflection forming the top edge of said second projection.

6. Assembly formed by a tray (21) according to any one of the preceding claims, further comprising a lid (18) made of a cover wall (17) from which at least three side walls extend downwards, including the first (16a) and second side wall (16b), said first side wall (16a) and said second side wall (16b) each having an inner surface respectively provided with a first and a second embossing (15) projecting towards the inside of said lid (18) arranged to fit respectively under the first projection (12) of the first wall (3a) of the tray (21) and under the second projection of the second wall (3b) of the tray (21), preferably said first embossing (15) has a depth P1 of between 0.8 and 5mm, preferably between 1 and 3mm, preferably 2mm, and wherein said second embossing (15) has a depth P2 of between 0.8 and 5mm, preferably between 1 and 3mm, preferably 2mm.

7. Blank (20) of a cardboard tray (21) having a basal section (22) provided with at least three sides, including at least a first (24) and a second side (23), a first section (25) of first wall (3a) adjacent to the basal section (22), along said first side, a second section (26) of first wall (3a) adjacent to the first section of first wall (3a), a first fold line (27) comprising at least one straight portion (28), arranged to form an upper edge (9) of said first wall (3a) of said tray (21), **characterised in that** said second section (26) of said first wall (3a) having a first longitudinal recess (29) of length L1, arranged to form a first hole of the first wall (3a), said first fold line (27) further having a first deflection (30) in said first section (25) of first wall (3a), the length of which is greater than the length L1, and a first section (31) of second wall (3b) adjacent to the basal section (22), along said second side (23), a second section (32) of second wall (3b) adjacent to the first section (31) of second wall (3b), a second fold line (33) comprising at least one straight portion (34), arranged to form an upper edge (35) of said second wall (3b) of said tray (21), said second section (32) of said second wall (3b) having a second longitudinal recess (36) of length L2, arranged to form a second hole of the second wall (3b), said second fold line (33) further having a second deflection (37) in said first section (31) of second wall (3b), the length of which is greater than the length L2, said sides (23, 24), of said basal section (22) being fold lines formed by grooving and/or scoring and/or kiss-cutting of the cardboard.

8. Blank (20) of a cardboard tray (21) according to claim 7, further comprising a first section (38) of third wall (3c) adjacent to the basal section (22), along a third side (40), a second section (39) of third wall (3c) adjacent to the first section (38) of third wall (3c), a third fold line (41) between the first (38) and the second section (39) of third wall (3c), arranged to form an upper edge of a third wall (3c) of said tray (21), said second section (39) of third wall (3c) having an edge (42) opposite the third fold line (41) and a first (43) and a second transverse edge (44) facing each other, the blank (20) further comprising a first tab section (45) extending from said first transverse edge (43) and a second tab section (46) extending from said second transverse edge (44) of the second section (39) of the third wall (3c), said first tab section (45) having a linked edge (47) and a free edge (48), said linked edge (47) being connected to said first transverse edge (43) of the second section (39) of the third wall (3c) and forming a fold line, formed by grooving and/or scoring and/or kiss-cutting, said first tab section (45) further having a third edge (49) and a fourth edge (50), said third edge (49) and said fourth edge (50) being spaced apart by a distance D1 along the linked edge (47) and by a distance D2 along the free edge (48), the distance D1 being greater than the distance D2, said first tab section (45) being arranged to be introduced between the first section (25) and the second section (26) of the first wall (3a), said second tab section (46) having a linked edge (51) and a free edge (52), said linked edge (51) being connected to said second transverse edge (44) of the second section (39) of the third wall (3c) and forming a fold line, formed by grooving and/or scoring and/or kiss-cutting, said second tab section (46) further having a third edge (53) and a fourth edge (54), said third edge (53) and said fourth edge (54) being spaced apart by a distance D3 along the linked edge (51) and by a distance D4 along the free edge (52), the distance D3 being greater than the distance D4, said second tab section (46) being arranged to be introduced between the first section (31) and the second section (32) of the second wall (3b).

9. Blank (20) of a cardboard tray (21) according to claim 8, wherein the basal section (22) comprises 4 sides, said first (24) and second sides (23) being opposite each other, and comprising a fourth side (61) opposite to the third side (40), said blank (20) further comprising a first section (55) of fourth wall (3d) adjacent to the basal section (22), along a fourth side (61), a second section (56) of fourth wall (3d) adjacent to the first section (55) of fourth wall (3d), a fourth fold line (57) between the first (55) and the second section (56) of fourth wall (3d), arranged to form an upper edge of a fourth wall (3d) of said tray (21), said second section (56) of fourth wall (3d) having an edge (58) opposite the fourth fold line (57) and a first (73) and a second transverse edge (62) facing each other, the blank (20) further comprising a third tab section (60) extending from said first transverse edge (73) and a fourth tab section (59) extending from said second transverse edge (62) of the second section (56) of the fourth wall (3d), said third tab section (60) having a linked edge (63) and a free edge (64), said linked edge (63) being connected to said first transverse edge (73) of the second section (56) of the fourth wall (3d) and forming a fold line, formed by grooving and/or scoring and/or kiss-cutting, said third tab section (60) further having a third edge (65) and a fourth edge (66), said third edge (65) and said fourth edge (66) being spaced apart by a distance D5 along the linked edge (63) and by a distance D6 along the free edge (64), the distance D5 being greater than the distance D6, said third tab section (60) being arranged to be introduced between the first section (25) and the second section (26) of the first wall (3a), said fourth tab section (59) having a linked edge (67) and a free edge (68), said linked edge (67) being connected to said second transverse edge (62) of the second section (56) of the fourth wall (3d) and forming a fold line, formed by grooving and/or scoring and/or kiss-cutting, said fourth tab section (59) further having a third edge (69) and a fourth edge (70), said third edge (69) and said fourth edge (70) being spaced apart by a distance D7 along the linked edge (67) and by a distance D8 along the free edge (68), the distance D7 being greater than the distance D8, said fourth tab section (59) being arranged to be introduced between the first section (31) and the second section (32) of the second wall (3b).

10. Blank (20) of a cardboard tray (21) according to claim 7, wherein the basal section (22) comprises 4 sides, said first and second sides being opposite each other and comprising a fourth side (61) opposite a third side (40), the blank comprising a first section (38) of third wall adjacent to the basal section, along a third side (40), a second section (39) of third wall adjacent to the first section of third wall, a third fold line (41) between the first and the second section of third wall, arranged to form an upper edge of a third wall of said tray, said second section of third wall having an edge opposite the third fold line and a first (43) and a second transverse edge (44) facing each other, said blank further comprising a first section (55) of fourth wall adjacent to the basal section, along a fourth side, a second section (56) of fourth wall adjacent to the first section of fourth wall, a fourth fold line (57) between the first and second section of fourth wall, arranged to form an upper edge of a fourth wall of said tray, said second section of fourth wall having an edge opposite the fourth fold line and a first (73) and second (62) transverse edge facing each other, the blank further comprising a first section of securing means, for example a first bellows section, between the first section of the first wall and the first section of the fourth wall, a second section of securing means, for example a second bellows section, between the first section of the first wall and the first section of the third wall, a third section of securing means, for example a third bellows section, between the first section of the second wall and the first section of the fourth wall, and a fourth section of securing means, for example a fourth bellows section, between the first section of the second wall and the first section of the third wall.

11. Blank (20) of a tray (21) according to one of claims 7 to 10, wherein said first deflection (30) has a first segment A extending from the first fold line (27) towards the basal section (22), a second segment B substantially parallel to the first fold line (27) and a third segment C extending from the second segment B and joining the first fold line (27).

12. Blank (20) of a tray (21) according to one of claims 7 to 11, wherein said second deflection (37) has a first segment A extending from the second fold line (33) towards the basal section (22), a second segment B substantially parallel to the second fold line (33) and a third segment C extending from the second segment B and joining the second fold line (33).

13. Blank (20) of a tray (21) according to any one of claims 7 to 12, wherein said first fold line (27) has a guideline E passing through the straight portion (28) of the first fold line (27) and wherein said first recess (29) has a point closest to said guideline E, the distance between the closest point and said guideline E, measured transversally along said second section (26) of first wall (3a) is H1, whereas the distance between the same point closest to the guideline E of said first recess (29) and the furthest point of the deflection is h1 and is greater than H1, and/or said second fold line (33) has a guideline (F) passing through the straight portion of the second fold line (33) and wherein said second recess (36) has a point closest to said guideline (F), the distance between the closest point and said guideline (F), measured transversally along said second section (32) of second wall (3b), is H2, whereas the distance between the same point closest to the guideline of said second recess (36) and the furthest point of the deflection is h2 and is greater than H2.

14. Blank (20) of a tray (21) according to any one of claims 7 to 13, wherein said second section (26) of said first wall has a third longitudinal recess of length L3, arranged to form a third hole of the first wall, said first fold line (27) further having a third deflection in said first section of first wall, the length of which is greater than the length L3., and/or wherein the second section (32) of said second wall has a fourth longitudinal recess of length L4, arranged to form a fourth hole of the second wall, said second fold line (33) further has a fourth deflection in said first section of second wall, the length of which is greater than the length L4.

15. Method for manufacturing a cardboard tray (21) according to any one of claims 1 to 5, comprising the steps of:
- cutting a blank (20) according to any one of claims 7 to 14,
- making folding lines in the basal section by grooving and/or scoring and/or kiss-cutting along said at least three sides, preferably along said at least 4 sides,
- making said first, second and third folding lines, preferably making said first, second, third and fourth folding lines, by grooving and/or scoring and/or kiss-cutting,
- gluing on the reverse side of the first section and/or the second section of each of the first, second and third walls, preferably gluing on the reverse side of the first section and/or the second section of each of the first, second, third and fourth walls,
- folding the first section onto the second section of each of the first, second and third walls, preferably folding the first section onto the second section of each of the first, second, third and fourth walls,
- placing in a tray forming machine to straighten said first, second and third walls, preferably each of the first, second, third and fourth walls upwards,
- assembling the third wall to the first and second walls, preferably the third wall to the first and second walls and the fourth wall to the first and second walls, by hemming the first tab section of the third wall, and preferably also of the fourth wall, so as to bring the first tab section into contact with the first or second section of the first wall and hemming the second tab section of the third wall, preferably also of the fourth wall, so as to bring the second tab section into contact with the first or the second section of the second wall, or by folding and optionally gluing, when a fourth wall is present, said first, second, third and fourth securing means.
